# EUROPÄISCHE PATENTANMELDUNG

(11) **EP 4 699 503 A1**
(43) Veröffentlichungstag der Anmeldung: **25.02.2026**
(21) Anmeldenummer: 25150771.1
(22) Anmeldetag: 08.01.2025
(51) Int. Cl.: A47K 3/30

(54) **SANITÄRINSTALLATION ZUM ABGRENZEN EINES DUSCHPLATZES UND AUSBILDEN EINES SANITÄRMÖBELS**

(30) Priorität: 22.08.2024 DE 202024104768 U
(71) Anmelder: Hüppe GmbH, 26160 Bad Zwischenahn (DE)
(72) Erfinder: Stein, Michael, 42551 Velbert (DE); Völkers, Detlef, 26160 Bad Zwischenahn (DE); Tattersall, Christopher, 26160 Bad Zwischenahn (DE)
(74) Vertreter: Eisenführ Speiser

(57) **Zusammenfassung**

Die Erfindung betrifft eine Sanitärinstallation (1) mit mindestens einer Halteschiene (10), die sich in einem montierten Zustand (Z) senkrecht entlang einer Längserstreckung (L) erstreckt, mindestens einem Primärfunktionsmodul (20), das mindestens zum Abtrennen eines Duschplatzes (D) eingerichtet und das mit einem primären Abschnitt (11.1) der Halteschiene (10) entlang der Längserstreckung (L) in Eingriff ist, wobei das Primärfunktionsmodul (20) eine duschplatzseitige Primärfunktionsmodul-Seitenfläche (23), eine gegenüberliegende raumseitige Primärfunktionsmodul-Seitenfläche (24), eine im montierten Zustand (Z) parallel zur Längserstreckung (L) verlaufende Primärfunktionsmodulhöhe (25), die kleiner als die Längserstreckung (L) der Halteschiene (10) ist, und zwei gegenüberliegende, sich orthogonal zur Primärfunktionsmodulhöhe (25) erstreckende Primärfunktionsmodul-Stirnseiten (26, 27) aufweist, und mit mindestens einem Sekundärfunktionsmodul (30), das mindestens zum Ausbilden eines Sanitärmöbels (32) eingerichtet und das mit einem sekundären Abschnitt (12) der Halteschiene (10) entlang der Längserstreckung (L) in Eingriff ist, wobei das Sekundärfunktionsmodul (30) eine duschplatzseitige Sekundärfunktionsmodul-Seitenfläche (33), eine gegenüberliegende raumseitige Sekundärfunktionsmodul-Seitenfläche (34), eine im montierten Zustand (Z) parallel zur Längserstreckung (L) verlaufende Sekundärfunktionsmodulhöhe (35), die kleiner als die Längserstreckung (L) ist, und zwei sich orthogonal zur Längserstreckung (L) erstreckende, gegenüberliegende Sekundärfunktionsmodul-Stirnseiten (36, 37) aufweist. Die Erfindung schlägt vor, dass zumindest eine erste Primärfunktionsmodul-Stirnseite (26) mit einer ersten Sekundärfunktionsmodul-Stirnseite (36) zumindest mittelbar in Anlage ist, derart, dass die duschplatzseitige Primärfunktionsmodul-Seitenfläche (23) und die duschplatzseitige Sekundärfunktionsmodul-Seitenfläche (33) eine zusammenhängende Fläche (A) ausbilden.

## Beschreibung

Die Erfindung betrifft eine Sanitärinstallation zum Abgrenzen eines Duschplatzes und zum Ausbilden eines Sanitärmöbels. Ferner betrifft die Erfindung ein Primärfunktionsmodul zum Abgrenzen eines Duschplatzes und ein Sekundärfunktionsmodul zum Ausbilden eines Sanitärmöbels sowie ein Montageverfahren.

Sanitärinstallationen werden zur Gestaltung von Bädern genutzt und umfassen Raumtrennelemente, wie Duschabtrennungen aus Glas oder gemauerte Raumtrennelemente. An derartigen Raumtrennelementen befestigt sind Sanitärmöbel, wie beispielsweise in EP 3705009 A1 gezeigt.

Bäder werden immer größer und damit auch Duschplätze. Häufig kommen sogenannte Walk-In-Duschen zum Einsatz. Bei Walk-In-Duschen handelt es sich um bodengleiche, also ebenerdige Duschen, die mit einer Duschabtrennung vom übrigen Bad abgetrennt sind. Aufgrund der tendenziell steigenden Größe von Bädern steigt auch der für Walk-In-Duschen vorgesehene Raum und es werden immer größere Duschabtrennungen benötigt. Diese Duschabtrennungen werden teils gemauert, sodass neben dem Sanitärinstallateur ein Maurer beauftragt werden muss. Werden hingegen Glasscheiben oder anderes Plattenmaterial, welches an Halteschienen befestigt ist, zum Abtrennen des Duschplatzes genutzt, so stellt deren Größe beim Transport und der Montage besondere Herausforderungen dar. Duschabtrennungen in modernen Bädern haben häufig eine Größe von 2 x 2 m.

Weiterhin ist es wünschenswert, den Komfort von Duschplätzen und Bädern im Allgemeinen weiter dadurch zu steigern, dass Sanitärmöbel vorgesehen sind, welche vom Duschplatz aus zugänglich sind bzw. die raumseitige Seitenfläche des Duschplatzes nutzen. Hierfür müssen üblicherweise aufwendige Montagesysteme zum Einsatz kommen, welche kleinere Ablagen versuchen an Duschabtrennungen zu montieren. Alternativ werden gesonderte Möbelstücke im raumseitigen Nahbereich des Duschplatzes angeordnet, um diesen Platz komfortabel für weitere Funktionen nutzen zu können.

Es besteht somit der Bedarf, eine Sanitärinstallation der eingangs genannten Art bereitzustellen, welche den Transport und die Montage von Duschabtrennungen erleichtert und gleichzeitig den Komfort von Bädern durch Sanitärmöbel steigert und eine individuelle, bedarfsgerechte Gestaltung zulässt.

An dieser Stelle setzt die Erfindung an, deren Aufgabe es ist, eine individualisierbare Sanitärinstallation zum Abgrenzen eines Duschplatzes und zum Ausbilden eines Sanitärmöbels bereitzustellen, welche einen vereinfachten Transport, eine einfache Montage und eine optimierte Raumnutzung ermöglicht.

Die Erfindung löst die eingangs genannte Aufgabe durch eine Sanitärinstallation nach Anspruch 1, ein Primärfunktionsmodul zum Ausbilden einer Duschabtrennung nach Anspruch 22 und ein Sekundärfunktionsmodul zum Ausbilden eines Sanitärmöbels nach Anspruch 25 sowie ein Montageverfahren nach Anspruch 28.

In Bezug auf den ersten Aspekt der Erfindung wird die eingangs genannte Aufgabe durch eine Sanitärinstallation der eingangsgenannten Art mit mindestens einer Halteschiene gelöst, wobei die Halteschiene sich in einem montierten Zustand senkrecht entlang einer Längsachse erstreckt, mindestens einem Primärfunktionsmodul, das mindestens zum Abtrennen eines Duschplatzes eingerichtet ist, und mindestens einem Sekundärfunktionsmodul, das mindestens zum Ausbilden eines Sanitärmöbels eingerichtet ist. Das Primärfunktionsmodul ist mit einem Abschnitt der Halteschiene entlang ihrer Längserstreckung in Eingriff, wobei das Primärfunktionsmodul eine duschplatzseitige Primärfunktionsmodul-Seitenfläche, eine gegenüberliegende raumseitige Primärfunktionsmodul-Seitenfläche, eine im montierten Zustand parallel zur Längserstreckung verlaufende Primärfunktionsmodulhöhe, die kleiner als die Längserstreckung der Halteschiene ist, und zwei gegenüberliegende, sich orthogonal zur Primärfunktionsmodulhöhe streckende Primärfunktionsmodul-Stirnseiten aufweist. Das Sekundärfunktionsmodul ist mit einem Abschnitt der Halteschiene entlang der Längserstreckung in Eingriff. Das Sekundärfunktionsmodul weist eine duschplatzseitige Sekundärfunktionsmodul-Seitenfläche, eine gegenüberliegende raumseitige Sekundärfunktionsmodul-Seitenfläche, eine im montierten Zustand parallel zur Längserstreckung verlaufende Sekundärfunktionsmodulhöhe, die kleiner als die Längserstreckung ist, und zwei sich orthogonal zur Längserstreckung erstreckende gegenüberliegende Sekundärfunktionsmodul-Stirnseiten auf. Zumindest eine erste Primärfunktionsmodul-Stirnseite ist dabei mit einer ersten Sekundärfunktionsmodul-Stirnseite zumindest mittelbar in Anlage. Es wird somit eine modulare Sanitärinstallation bereitgestellt, die funktionsintegriert sowohl zum Abtrennen eines Duschplatzes eingerichtet ist, als auch dazu, ein Sanitärmöbel bereitzustellen. Dadurch, dass die erste Primärfunktionsmodul-Stirnseite mit der ersten Sekundärfunktionsmodul-Stirnseite zumindest mittelbar in Anlage ist, bilden das Primärfunktionsmodul und das Sekundärfunktionsmodul duschplatzseitig eine geschlossene, also zusammenhängende Fläche ohne Unterbrechungen aus, welche den Duschplatz gegenüber dem Raum abtrennt. Zum Ausbilden der zusammenhängenden Fläche liegt das erste Primärfunktionsmodul-Stirnseite dabei bevorzugt derart an der ersten Sekundärfunktionsmodul-Stirnseite an, dass die duschplatzseitige Primärfunktionsmodul-Seitenfläche und die duschplatzseitige Sekundärfunktionsmodul-Seitenfläche flächenbündig zueinander, also stufenlos zueinander verlaufen. Alternativ oder ergänzend verlaufen ferner die raumseitige Primärfunktionsmodul-Seitenfläche und die raumseitige Sekundärfunktionsmodul-Seitenfläche flächenbündig zueinander, also stufenlos zueinander.

Das Primärfunktionsmodul und das Sekundärfunktionsmodul werden dabei von der Halteschiene in Position gehalten und sind somit im montierten Zustand raumfest als Teil der Sanitärinstallation installiert. Dabei sind das Primärfunktionsmodul und das Sekundärfunktionsmodul im montierten Zustand übereinander montiert und mit der Halteschiene in Eingriff. Der Abschnitt der Halteschiene entlang der Längserstreckung, mit dem das Primärfunktionsmodul in Eingriff ist, ist somit ein anderer als der Abschnitt der Halteschiene entlang der Längserstreckung, mit dem das Sekundärfunktionsmodul in Eingriff ist.

Das Primärfunktionsmodul und das Sekundärfunktionsmodul, die von der Halteschiene gehalten werden, bilden somit gemeinsam einerseits eine Duschabtrennung, die quer geteilte Module aufweist und somit leichter zu montieren und zu transportieren ist, und gleichzeitig bildet zumindest das Sekundärfunktionsmodul ein Sanitärmöbel aus und erlaubt somit eine Funktionsintegration über die Abtrennung des Duschplatzes hinaus. Der vorhandene Raum kann somit optimal genutzt werden und der Komfort im Badezimmer und insbesondere im Bereich des Duschplatzes wird durch die Ausbildung des Sanitärmöbels gesteigert. Weiterhin ist durch die Ausbildung des Sanitärmöbels am Sekundärfunktionsmodul, welches mit der Halteschiene in Eingriff ist, eine einfache Montage gewährleistet und es kann auf Bohrungen an Wänden im Bad oder an etwaigen Glasscheiben zum Abtrennen des Duschplatzes verzichtet werden.

Weiterbildungen der Erfindung sind in den abhängigen Ansprüchen angegeben, welche das Konzept der Erfindung in Bezug auf vorteilhafte Merkmale im Rahmen der Aufgabenstellung und im Hinblick auf weitere Vorteile weiterbilden.

Es ist bevorzugt, dass die erste Primärfunktionsmodul-Stirnseite dichtend an der ersten Sekundärfunktionsmodul-Stirnseite anliegt. Hierdurch wird das Ausbilden der duschplatzseitigen zusammenhängenden Fläche unterstützt und deren Dichtigkeit sichergestellt. Vorzugsweise ist zwischen der ersten Primärfunktionsmodul-Stirnseite und der ersten Sekundärfunktionsmodul-Stirnseite eine sich, insbesondere vollständig, entlang der ersten Primärfunktionsmodul-Stirnseite und der ersten Sekundärfunktionsmodul-Stirnseite erstreckende Dichtung vorgesehen. In diesem Fall liegt die erste Primärfunktionsmodul-Stirnseite mittelbar an der ersten Sekundärfunktionsmodul-Stirnseite an, wobei zwischen den Stirnseiten eine Dichtung zum Herstellen des dichtenden Kontakts zwischen der ersten Primärfunktionsmodul-Stirnseite und der ersten Sekundärfunktionsmodul-Stirnseite vorgesehen ist. Vorzugsweise ist zwischen der zweiten Primärfunktionsmodul-Stirnseite und der zweiten Sekundärfunktionsmodul-Stirnseite eine sich, insbesondere vollständig, entlang der zweiten Primärfunktionsmodul-Stirnseite und der zweiten Sekundärfunktionsmodul-Stirnseite erstreckende Dichtung vorgesehen. In diesem Fall liegt die zweite Primärfunktionsmodul-Stirnseite mittelbar an der zweiten Sekundärfunktionsmodul-Stirnseite an, wobei zwischen den Stirnseiten eine Dichtung zum Herstellen des dichtenden Kontakts zwischen der zweiten Primärfunktionsmodul-Stirnseite und der zweiten Sekundärfunktionsmodul-Stirnseite vorgesehen ist. Es wird also weiterhin optisch eine zusammenhängende Fläche ausgebildet. Die Dichtung bildet dabei eine Dichtstelle aus, die sich vorzugsweise vollständig entlang der jeweiligen Primärfunktionsmodul-Stirnseite und der jeweiligen Sekundärfunktionsmodul-Stirnseite erstreckt.

Die Dichtstelle ist bevorzugt duschplatzseitig und/oder raumseitig durch einen Abschnitt des Primärfunktionsmoduls oder des Sekundärfunktionsmoduls abgedeckt. Die Dichtstelle ist insbesondere duschplatzseitig und/oder raumseitig durch einen sich entlang der ersten Primärfunktionsmodul-Stirnseite und der ersten Sekundärfunktionsmodul-Stirnseite erstreckenden Vorsprung verdeckt. Der Vorsprung ist dabei derart ausgebildet, dass die duschplatzseitige Primärfunktionsmodul-Seitenfläche und die duschplatzseitige Sekundärfunktionsmodul-Seitenfläche flächenbündig zueinander, also stufenlos zueinander verlaufen.

Vorzugsweise ist das Sanitärmöbel ortsfest an einer definierten Position am Sekundärfunktionsmodul ausgebildet. Das vom Sekundärfunktionsmodul ausgebildete Sanitärmöbel bildet somit einen festen und räumlich definierten Bestandteil der Sanitärinstallation und nicht lediglich ein Badaccessoire, das über Montagemittel wie Haken oder dergleichen am Sekundärfunktionsmodul befestigt werden kann, oder in einer Schiene geführte und bewegbare Haken. Das vom Sekundärfunktionsmodul ausgebildete Sanitärmöbel kann allerdings gemeinsam mit dem Sekundärfunktionsmodul hinsichtlich der Position relativ zum Primärfunktionsmodul variieren, sodass eine bedarfsgerechte Gestaltung der Sanitärinstallation möglich ist. Beispielsweise könnten zwei Primärfunktionsmodule vorgesehen sein, die das Sekundärfunktionsmodul zwischen sich aufnehmen.

Weiter bevorzugt weisen die Primärfunktionsmodul-Stirnseiten und die Sekundärfunktionsmodul-Stirnseiten eine einheitliche Breite auf, die sich orthogonal zur Längserstreckung erstreckt. Dadurch, dass die Primärfunktionsmodul-Stirnseiten und die Sekundärfunktionsmodul-Stirnseiten eine einheitliche Breite aufweisen, weist auch die Sanitärinstallation insgesamt orthogonal zur Längserstreckung der Halteschiene eine einheitliche Breite auf.

Gemäß einer bevorzugten Ausführungsform weist das Primärfunktionsmodul an der ersten Primärfunktionsmodul-Stirnseite eine sich entlang der Breite erstreckende Primärnut auf und das Sekundärfunktionsmodul weist an der Sekundärfunktionsmodul-Stirnseite eine sich entlang der Breite erstreckende Sekundärfeder auf. Die Primärnut an der ersten Primärfunktionsmodul-Stirnseite ist somit im montierten Zustand in Anlage mit der Sekundärfeder an der ersten Sekundärfunktionsmodul-Stirnseite. Alternativ weist das Primärfunktionsmodul bevorzugt an der ersten Primärfunktionsmodul-Stirnseite eine sich entlang der Breite erstreckende Primärfeder auf und das Sekundärfunktionsmodul weist an der ersten Sekundärfunktionsmodul-Stirnseite eine sich entlang der Breite erstreckende Sekundärnut auf. Auch die Primärfeder und die Sekundärnut sind dabei im montierten Zustand in Anlage, da die erste Primärfunktionsmodul-Stirnseite mit der ersten Sekundärfunktionsmodul-Stirnseite in Anlage ist. Ein Nut-Feder-System bildet dabei eine zweckmäßige und insbesondere spaltfreie Montage der Primärfunktionsmodule und der Sekundärfunktionsmodule ohne die Notwendigkeit von zwischen diesen zu montierenden Befestigungsschienen. Weiter bevorzugt ist zwischen der Primärnut und der Sekundärfeder eine Dichtung angeordnet. Ferner ist bevorzugt zwischen der Primärfeder und der Sekundärnut eine Dichtung angeordnet. Somit wird der Übergang der Funktionsmodule abgedichtet.

Für den Fall, dass das Primärfunktionsmodul an der ersten Primärfunktionsmodul-Stirnseite eine Primärfeder aufweist, umfasst das Primärfunktionsmodul an einer zweiten Primärfunktionsmodul-Stirnseite bevorzugt eine sich entlang der Breite erstreckende Primärnut. Somit sind Primärnut und Primärfeder an gegenüberliegenden Primärfunktionsmodul-Stirnseiten ausgebildet. Für den Fall, dass das Sekundärfunktionsmodul an der ersten Sekundärfunktionsmodul-Stirnseite eine Sekundärnut aufweist, weist das Sekundärfunktionsmodul an einer zweiten Sekundärfunktionsmodul-Stirnseite bevorzugt eine sich entlang der Breite erstreckende Sekundärfeder auf. Somit sind auch Sekundärnut und Sekundärfeder an gegenüberliegenden Sekundärfunktionsmodul-Stirnseiten angeordnet. Es ist somit möglich, das Primärfunktionsmodul und das Sekundärfunktionsmodul im Wechsel übereinander zu montieren, wobei jeweils eine Primärnut mit einer Sekundärfeder in Eingriff gelangt und eine Primärfeder mit einer Sekundärnut in Eingriff gelangt.

Für den Fall, dass das Primärfunktionsmodul an der ersten Primärfunktionsmodul-Stirnseite eine Primärnut aufweist, weist das Primärfunktionsmodul an der zweiten Primärfunktionsmodul-Stirnseite bevorzugt eine sich entlang der Breite erstreckende Primärfeder auf und das Sekundärfunktionsmodul, welches an der ersten Sekundärfunktionsmodul-Stirnseite eine Sekundärfeder aufweist, weist bevorzugt an der zweiten Sekundärfunktionsmodul-Stirnseite eine sich entlang der Breite erstreckende Sekundärnut auf. Somit weist das Primärfunktionsmodul jeweils eine Primärnut und eine Primärfederauf und das Sekundärfunktionsmodul weist jeweils eine Sekundärnut und eine Sekundärfeder auf. Nuten und Federn können somit im Wechsel an der im montierten Zustand jeweils unteren Stirnseite des jeweiligen Primärfunktionsmoduls und Sekundärfunktionsmoduls vorgesehen sein und mit einer an einer im montierten Zustand oberen Stirnseite vorgesehenen Primärfeder des jeweils angrenzenden Primärfunktionsmoduls bzw. Sekundärfunktionsmoduls in Eingriff gelangen.

Vorzugsweise sind die Primärfeder und die Sekundärnut derart ausgebildet und in Eingriff miteinander bringbar, dass zwischen der Primärfeder und der Sekundärnut ein Aufnahmeraum und mindestens duschplatzseitig zwei gegenüberliegende Dichtflächen ausgebildet sind. Alternativ oder ergänzend sind die Primärnut und die Sekundärfeder derart ausgebildet und in Eingriff miteinander bringbar, dass zwischen der Primärnut und der Sekundärfeder ein Aufnahmeraum und mindestens duschplatzseitig zwei gegenüberliegende Dichtflächen ausgebildet sind. Der Aufnahmeraum ist zum Aufnehmen eines Grundkörpers der Dichtung eingerichtet, und die gegenüberliegende Dichtflächen zum Aufnehmen einer Dichtlippe der Dichtung eingerichtet sind. Bevorzugt ist der Grundkörper der Dichtung ferner dazu eingerichtet sich durch das in Eingriff bringen der jeweiligen Feder und Nut derart elastisch zu verformen, dass er den Aufnahmeraum, insbesondere vollständig, ausfüllt. Bevorzugt wird der Aufnahmeraum dabei zwischen einer distalen Stoßfläche der Feder und einem in Bezug auf die Tiefenrichtung der Funktionsmodule mittigen Abschnitt der Nut ausgebildet. Die Stoßfläche drückt den Grundkörper dabei in die Nut, sodass der gebildete Aufnahmeraum möglichst vollständig ausgefüllt wird. Gleichzeitig legt sich mindestens eine Dichtlippe zwischen die zwei duschplatzseitigen gegenüberliegenden Flächen der Feder-Nut-Verbindung, sodass duschplatzseitig eine optisch nicht einsehbare Abdichtung zwischen Primärfunktionsmodul und Sekundärfunktionsmodul erzielt wird. Es soll dabei verstanden werden, dass mittels einer entsprechenden Feder-Nut-Verbindung und einer darin aufgenommenen Dichtung auch einzelne Primärfunktionsmodule bzw. Sekundärfunktionsmodule dichtend miteinander verbunden werden können.

Vorzugsweise ist das Primärfunktionsmodul ein Wandmodul, das ausschließlich zum Abtrennen eines Duschplatzes eingerichtet ist. Das Wandmodul hat somit keine über das Abtrennen des Duschplatzes hinausgehende Funktion. Weiter bevorzugt ist das Sekundärfunktionsmodul ein Sanitärmöbelmodul, das zum Ausbilden eines Sanitärmöbels eingerichtet ist. Es soll dabei verstanden werden, dass das Sanitärmöbelmodul - neben dem Ausbilden eines Sanitärmöbels - durch die Anordnung angrenzend an das Primärfunktionsmodul gleichzeitig für ein Abtrennen des Duschplatzes sorgt. Das Sanitärmöbel, welches von dem Sanitärmöbelmodul ausgebildet wird, kann dabei raumseitig und/oder duschplatzseitig vorgesehen sein.

Gemäß einer alternativen bevorzugten Ausführungsform sind das Primärfunktionsmodul und das Sekundärfunktionsmodul als kombinierte Sanitärmöbel- und Wandmodule ausgebildet, die jeweils zum Abtrennen eines Duschplatzes und zum partiellen Ausbilden eines Sanitärmöbels eingerichtet sind. Mit anderen Worten bildet eines der kombinierten Sanitärmöbel- und Wandmodule noch keine Sanitärmöbel aus, sondern es sind mindestens zwei angrenzend aneinander angeordnete Sanitärmöbel- und Wandmodule notwendig, um gemeinsam ein vollständiges Sanitärmöbel auszubilden. So kann beispielsweise ein im montierten Zustand unteres Primärfunktionsmodul, welches als kombiniertes Sanitärmöbel- und Wandmodul ausgebildet ist, einen unteren Teil eines Ablagefachs ausbilden und das im montierten Zustand darüber angeordnete Sekundärfunktionsmodul, welches ebenfalls als kombiniertes Sanitärmöbel- und Wandmodul ausgebildet ist, kann den oberen Teil des Ablagefachs ausbilden, sodass Primärfunktionsmodul und Sekundärfunktionsmodul gemeinsam ein vollständiges Ablagefach mit einer unteren begrenzenden Wand, zwei Seitenwänden und eine oberen begrenzenden Wand ausbilden. Somit kann die Größe der einzelnen Funktionsmodule reduziert werden, ohne die Größe der Sanitärmöbel zu stark einzuschränken.

Vorzugsweise umfasst die Sanitärinstallation wenigstens zwei Primärfunktionsmodule, insbesondere Wandmodule, die sich jeweils wenigstens entlang 1/4, insbesondere entlang wenigstens 1/3 der Längserstreckung erstrecken. Somit wird in einem ausreichend großen Bereich entlang der Längserstreckung mittels der Primärfunktionsmodule für das Abtrennen des Duschplatzes gesorgt. Dies stellt sicher, dass ein ausreichender Schutz vor Spritzwasser gewährt ist.

Bevorzugt ist wenigstens ein Wandmodul im montierten Zustand unterhalb des Sanitärmöbelmoduls und/oderwenigstens ein Wandmodul im montierten Zustand oberhalb des Sanitärmöbelmoduls angeordnet. Somit ist das Sanitärmöbelmodul in einem tendenziell mittigen Bereich entlang der Längserstreckung mit der Halteschiene in Eingriff und das Sanitärmöbel ist somit einfach zugänglich und nicht etwa zu weit oben oder zu weit unten angeordnet.

Bevorzugt umfasst das Sekundärfunktionsmodul an der duschplatzseitigen Sekundärfunktionsmodul-Seitenfläche eines, mehrere oder sämtliche der Folgenden: eine Ablage, zumindest einen Abschnitt eines wandintegrierten Ablagefachs, einen Spiegel, oder eine Sitzbank. Wandintegriert bedeutet im Kontext der Erfindung, dass das Ablagefach in die Wand eingelassen ist, also sich von der Wandfläche in die Wand hinein erstreckt und somit bündig mit der Wand abschließt.

Bevorzugt umfasst das Sekundärfunktionsmodul ferner ein Heizelement. In diesem Fall bildet das Sekundärfunktionsmodul nicht unmittelbar ein Möbelstück aus, allerdings ein Funktionselement. In diesem Fall stellt das Sekundärfunktionsmodul mit Heizelement ein elektrisches Funktionsmodul dar, welches neben der Abtrennung des Duschplatzes zumindest auch eine Heizfunktion erfüllt. Ferner kann auch das Primärfunktionsmodul ein Heizelement aufweisen und bildet damit ein elektrisches Funktionsmodul aus.

Unter einem wandintegrierten Ablagefach wird vorliegend ein Ablagefach verstanden, welches bündig mit der Wand abschließt, sich also von der Seitenfläche in die Wand hinein erstreckt. Derartige Ablagefächer können üblicherweise nur gemauert werden, sofern dies die baulichen Gegebenheiten überhaupt zulassen. Auch Sitzbänke in Duschplätzen werden häufig gemauert und gefliest, sodass die Erfindung auch hier eine vereinfachte Integration von Sitzbänken als Sanitärmöbel zulässt. Durch ein entsprechendes Sekundärfunktionsmodul können derartige Sanitärmöbel, ohne bauliche Veränderungen vornehmen zu müssen, auf einfache Weise in den Duschplatz integriert und an der duschplatzseitigen Sekundärfunktionsmodul-Seitenfläche bereitgestellt werden.

Weiter bevorzugt umfasst das Sekundärfunktionsmodul an der raumseitigen Sekundärfunktionsmodul-Seitenfläche eines, mehrere oder sämtliche der Folgenden: einen Waschtisch, einen Handtuchhalter, einen Spiegel, eine Sitzbank, einen Schrank, zumindest einen Abschnitt eines wandintegrierten Ablagefachs, oder eine Ablage. Somit müssen Sanitärmöbel, wie Waschtische oder Handtuchhalter, nicht an einer Wand, also am Mauerwerk, montiert werden, sondern können durch die Sanitärinstallation am Sekundärfunktionsmodul bereitgestellt werden. Bei der Gestaltung von Bädern kann somit die Montagezeit von Sanitärinstallationen reduziert werden.

Vorzugsweise weist das am Sekundärfunktionsmodul ausgebildete duschbadseitige wandintegrierte Ablagefach eine in der duschplatzseitigen Sekundärfunktionsmodul-Seitenfläche ausgebildete Zugangsöffnung, eine von der Zugangsöffnung in Richtung der raumseitigen Sekundärfunktionsmodul-Seitenfläche beabstandete Rückwand und eine sich von der Rückwand zu der Zugangsöffnung erstreckende Rahmenfläche auf. Alternativ oder ergänzend weist das raumseitige wandintegrierte Ablagefach eine in der raumseitigen Sekundärfunktionsmodul-Seitenfläche ausgebildete Zugangsöffnung und eine von der Zugangsöffnung in Richtung der duschplatzseitigen Sekundärfunktionsmodul-Seitenfläche beabstandete Rückwand sowie eine sich von der Rückwand zu der Zugangsöffnung erstreckende Rahmenfläche auf.

Weiter bevorzugt weist das wandintegrierte Ablagefach ein Leuchtmittel auf, welches an der Rückwand oder an der Rahmenfläche befestigt ist. Somit ist ferner eine Beleuchtung des Ablagefachs vorgesehen, sodass der Komfort durch bessere Lichtverhältnisse weiter erhöht wird.

Vorzugsweise bildet das duschplatzseitige wandintegrierte Ablagefach eine raumseitige Ausformung aus, die dazu eingerichtet ist, eine Ablage auszubilden und/oder die einen Handtuchhalter aufweist. Die mit der wandintegrierten Ausformung des Ablagefachs einhergehende Ausbeulung an der jeweils von der Zugangsöffnung abgewandten Seite wird somit ausgenutzt, um auch als Sanitärmöbel zu fungieren. Dabei bildet die Ausformung entweder als Ablage weiteren Stauraum und/oder kann alternativ oder ergänzend als Handtuchhalter genutzt werden, der an der Ausformung befestigt ist.

Vorzugsweise ist die Halteschiene eine erste Halteschiene und die Sanitärinstallation weist eine zweite Halteschiene auf, wobei die erste Halteschiene und die zweite Halteschiene einen Abstand aufweisen, der mindestens der Breite entspricht und eingerichtet sind, das Primärfunktionsmodul und das Sekundärfunktionsmodul zwischen sich aufzunehmen. Optional können weitere Primärfunktionsmodule oder Sekundärfunktionsmodule zwischen den Halteschienen aufgenommen werden. Die Primärfunktionsmodule und Sekundärfunktionsmodule sind somit an jeweils gegenüberliegenden Kanten mit der ersten Halteschiene und der zweiten Halteschiene in Eingriff. Es findet somit eine gleichmäßigere Abstützung der Primärfunktionsmodule und Sekundärfunktionsmodule durch die beiden Halteschienen statt. Weiterhin werden die Kantenbereiche der Primärfunktionsmodule und Sekundärfunktionsmodule somit durch die erste Halteschiene und die zweite Halteschiene vor Medien und dergleichen geschützt.

Das Primärfunktionsmodul und/oder das Sekundärfunktionsmodul sind bevorzugt zumindest abschnittsweise aus zumindest einem der folgenden Werkstoffe ausgebildet: Mineralguss, Glas, einem Polymer, insbesondere Acrylglas. Glas sowie Polymere, wie beispielsweise Acrylglas, sind lichtdurchlässig und sorgen somit für bessere Lichtverhältnisse am Duschplatz. Mineralguss hat hingegen den Vorteil, dass dieser nicht nach dem Duschen abgezogen werden muss, um unerwünschte Wasserablagerungen, die bei Glas sichtbar sind, zu beseitigen. Weiter bevorzugt sind zumindest zwei Primärfunktionsmodule und/oder ein Primärfunktionsmodul und ein Sekundärfunktionsmodul und/oder zumindest zwei Sekundärfunktionsmodule aus voneinander verschiedenen Werkstoffen ausgebildet. Die Sanitärinstallation ermöglicht durch die Modularität die Kombination verschiedener Werkstoffe miteinander, welche zumindest duschplatzseitig dabei eine zusammenhängende Fläche ausbilden. So kann beispielsweise ein Primärfunktionsmodul aus Glas im oberen Bereich der Sanitärinstallation angeordnet sein und ein Primärfunktionsmodul aus Mineralguss im spritzwasseranfälligen unteren Bereich der Sanitärinstallation, sodass der Reinigungsaufwand reduziert wird, jedoch gleichzeitig ein ausreichender Lichteinfall gewährleistet ist.

Gemäß einer bevorzugten Ausführungsform erstreckt sich die Halteschiene in einer Tiefenrichtung orthogonal zur Längserstreckung und zur Breite der Primärfunktionsmodule und Sekundärfunktionsmodule in einem Bereich von 30 mm bis 100 mm Das Primärfunktionsmodul ist dabei ein erstes Primärfunktionsmodul und das Sekundärfunktionsmodul ist ein erstes Sekundärfunktionsmodul. Die Sanitärinstallation umfasst dabei ferner mindestens eines der folgenden mit der Halteschiene in Eingriff stehenden Funktionsmodule: ein zweites Primärfunktionsmodul, das in Tiefenrichtung beabstandet zu dem ersten Primärfunktionsmodul ist und eine zu dem ersten Primärfunktionsmodul korrespondierende Primärfunktionsmodulhöhe aufweist, ein zweites Primärfunktionsmodul, das in Tiefenrichtung beabstandet zu dem ersten Sekundärfunktionsmodul ist und eine zu dem ersten Sekundärfunktionsmodul korrespondierende Primärfunktionsmodulhöhe aufweist, ein zweites Sekundärfunktionsmodul, das in Tiefenrichtung beabstandet zu dem ersten Primärfunktionsmodul ist und eine zu dem ersten Primärfunktionsmodul korrespondierende Sekundärfunktionsmodulhöhe aufweist, oder ein zweites Sekundärfunktionsmodul, das in Tiefenrichtung beabstandet zu dem ersten Sekundärfunktionsmodul ist und eine zu dem ersten Sekundärfunktionsmodul korrespondierende Sekundärfunktionsmodulhöhe aufweist. Es sind somit immer zwei Funktionsmodule in Tiefenrichtung benachbart zueinander, also nebeneinander und mit der Halteschiene in Eingriff angeordnet. Somit ist jeweils ein raumseitiges Funktionsmodul und ein duschplatzseitiges Funktionsmodul vorgesehen, welche eine korrespondierende Höhe aufweisen, die somit im Wesentlichen identisch ist. Somit ist jeweils ein Hohlraum zwischen zwei nebeneinander angeordneten Primärfunktionsmodulen bzw. Sekundärfunktionsmodulen bereitgestellt, in welchem Montageschnittstellen, Kabelkanäle oder auch hydraulische Leitungen versteckt werden können.

Es ist weiterhin bevorzugt, dass Bedienelemente für eine Duscharmatur und/oder eine Steuereinrichtung an der Halteschiene bereitgestellt sind. Die Halteschiene ist somit nicht lediglich mit dem Primärfunktionsmodul und dem Sekundärfunktionsmodul in Eingriff und hält dieses in Position, sondern erlaubt einem Benutzer als zentrale Bedienschnittstelle mit Bedienelementen ferner die Betätigung von Duscharmaturen, wie Duschbrausen oder die Betätigung einer Steuereinrichtung. Bei den Bedienelementen für eine Steuereinrichtung handelt es sich bevorzugt um ein Touch-Pad, welches vorzugsweise in einer Ausnehmung der Halteleiste aufgenommen ist. Bevorzugt weist das Touch-Pad eine transparente Scheibe aus Glas oder Acrylglas auf, die dazu eingerichtet ist, einen Innenraum der Halteleiste dichtend zu verschließen. Die Halteleiste ist bevorzugt mit der Steuereinrichtung verbunden und/oder weist eine Steuereinrichtung auf. Bevorzugt ist zumindest eine Leiterplatte in der Halteleiste oder einem unmittelbar mit der Halteleiste verbundenen Bauteil angeordnet.

Weiter bevorzugt erstreckt sich die Halteschiene in einer Tiefenrichtung in einem Bereich von 30 mm bis 100 mm, wobei die duschplatzseitige Primärfunktionsmodul-Seitenfläche einen Abstand von maximal 100 mm von der raumseitigen Primärfunktionsmodul-Seitenfläche aufweist und/oder die duschplatzseitige Sekundärfunktionsmodul-Seitenfläche einen Abstand von maximal 100 mm von der raumseitigen Sekundärfunktionsmodul-Seitenfläche aufweist. Somit können die Primärfunktionsmodule und Sekundärfunktionsmodule insgesamt tiefer ausgebildet sein und eine korrespondierend zur Tiefe der Halteschiene ausgebildete Funktionsmodultiefe aufweisen. Die durch die Sanitärinstallation bereitgestellte Abtrennung für einen Duschplatz ist somit insgesamt massiver und hat tendenziell eher den Charakter einer gemauerten Wand.

Weiter bevorzugt weist das Primärfunktionsmodul eine sich vollständig entlang der Primärfunktionsmodulhöhe erstreckende Primärfunktionsmodul-Aufnahme auf, die mittig in Bezug auf die Breite angeordnet und eingerichtet ist, einen Abschnitt der Halteschiene aufzunehmen. Die Primärfunktionsmodul-Aufnahme ist dabei insbesondere mit einem Abschnitt der Halteschiene in Eingriff. Alternativ oder ergänzend umfasst das Sekundärfunktionsmodul jeweils eine sich vollständig entlang der Sekundärfunktionsmodulhöhe erstreckende Sekundärfunktionsmodul-Aufnahme, die mittig in Bezug auf die Breite angeordnet und eingerichtet ist, einen Abschnitt der Halteschiene aufzunehmen, insbesondere mit einem Abschnitt der Halteschiene in Eingriff zu sein. Durch diese mittige Anordnung kann auf weitere Halteschienen verzichtet werden und trotzdem eine stabile Befestigung der Funktionsmodule an der Halteschiene gewährleistet werden. Ferner erlaubt die mittige Anordnung der Halteschienen vorteilhafterweise das Anbringen von Bedienelementen, insbesondere Sanitärbedienelementen für Duscharmaturen oder elektrischen Bedienelementen für eine elektrische Steuereinrichtung.

Bevorzugt weist die Halteschiene insbesondere für den Fall, dass diese mittig angeordnet ist, eine Duscharmatur, insbesondere eine Duschbrause, auf. Die Halteschiene weist dabei bevorzugt einen sich in Tiefenrichtung und somit im montierten Zustand horizontalen Abschnitt auf, an welchem die Duscharmatur, insbesondere die Duschbrause, angeordnet ist.

Gemäß einer bevorzugten Ausführungsform weist das Sekundärfunktionsmodul im Bereich der Sekundärfunktionsmodul-Aufnahme einen elektrischen Einlasskontakt auf, der dazu eingerichtet ist, zum Führen von Strom mit einer Niederspannung mit einem korrespondierenden elektrischen Auslasskontakt der Halteschiene im Bereich des sekundären Abschnitts in Eingriff gebracht zu werden. Gemäß einer alternativen Ausführungsform weist das Sekundärfunktionsmodul in einem Kontaktbereich zu der ersten Halteschiene und/oder der zweiten Halteschiene einen elektrischen Einlasskontakt auf, der dazu eingerichtet ist, zum Führen von Strom mit einer Niederspannung mit einem korrespondierenden elektrischen Auslasskontakt der Halteschiene in Eingriff gebracht zu werden. In beiden Ausführungsformen handelt es sich bei dem Einlasskontakt und dem Auslasskontakt bevorzugt um Steckkontakte. Somit wird im Bereich der mechanischen Verbindung des Sekundärfunktionsmoduls zu der Halteschiene gleichzeitig auch eine elektrische Verbindung bereitgestellt. Bevorzugt weist das Sekundärfunktionsmodul eine dichtend verschlossene Kabelführung mit mindestens einem Stromkabel auf, das über den Einlasskontakt stromleitend mit dem Auslasskontakt der Halteschiene in Eingriff ist. Die Halteschiene ist dabei bevorzugt mit einem Niederspannungsanschluss in einer Wand oder Decke verbindbar. Bevorzugt ist die Kabelführung in dem Sekundärfunktionsmodul zumindest abschnittsweise durch eine Bohrung oder eine längliche Ausnehmung realisiert, die sich bis zu einer Wandung des Sekundärfunktionsmoduls, an der ein elektrischer Verbraucher angeschlossen ist, erstreckt. Bevorzugt handelt es sich bei dem elektrischen Verbraucher um eine LED-Beleuchtung eines wandintegrierten Ablagefachs oder um ein Heizelement.

Die Halteschiene weist bevorzugt eine oder mehrere dichtend verschlossene Kabelführungen mit mindestens einem Stromkabel auf, über die der Auslasskontakt an den Niederspannungsanschluss angeschlossen ist.

Die Erfindung löst die eingangs genannte Aufgabe in einem zweiten Aspekt durch ein Primärfunktionsmodul für eine Sanitärinstallation, insbesondere für eine Sanitärinstallation gemäß dem ersten Aspekt der Erfindung. Das Primärfunktionsmodul ist mindestens zum Abtrennen eines Duschplatzes eingerichtet und dazu ausgebildet, mit einem Abschnitt einer sich in einem montierten Zustand senkrecht entlang einer Längserstreckung erstreckenden Halteschiene entlang deren Längserstreckung in Eingriff gebracht zu werden. Das Primärfunktionsmodul weist im montierten Zustand eine duschplatzseitige Primärfunktionsmodul-Seitenfläche, eine gegenüberliegende raumseitige Primärfunktionsmodul-Seitenfläche, eine im montierten Zustand senkrecht, und somit insbesondere parallel zur Längserstreckung, verlaufende Primärfunktionsmodulhöhe, die insbesondere kleiner als die Längserstreckung der Halteschiene ist, und zwei gegenüberliegende, sich orthogonal zur Primärfunktionsmodulhöhe erstreckende Primärfunktionsmodul-Stirnseiten auf. Durch ein entsprechendes Primärfunktionsmodul macht sich die Erfindung gemäß dem zweiten Aspekt die eingangs in Bezug auf das Primärfunktionsmodul im Zusammenhang mit dem ersten Aspekt der Erfindung beschriebenen Vorteile zu eigen. Durch die Querteilung des Primärfunktionsmoduls entlang der Stirnseiten, sodass dieses lediglich mit einem Abschnitt der Halteschiene entlang der Längserstreckung in Eingriff bringbar ist, weist das Primärfunktionsmodul insgesamt geringere Abmessungen auf und ermöglicht somit eine vereinfachte Montage und einen vereinfachten Transport.

Weiter bevorzugt ist das Primärfunktionsmodul ein Wandmodul, das ausschließlich zum Abtrennen eines Duschplatzes eingerichtet ist. Alternativ ist das Primärfunktionsmodul als kombiniertes Sanitärmöbel- und Wandmodul ausgebildet, das zum Abtrennen eines Duschplatzes und zum Ausbilden zumindest eines Abschnittes eines Sanitärmöbels eingerichtet ist. Somit erfüllt das Primärfunktionsmodul jeweils die Funktion zum Abtrennen eines Duschplatzes und ermöglicht wahlweise eine Funktionsintegration durch das zusätzliche Ausbilden eines Sanitärmöbels. Durch gleichzeitige Ausbildung eines Sanitärmöbels entfallen weitere Montagearbeiten, die ansonsten für die Befestigung von Sanitärmöbeln an der übrigen Raumstruktur, insbesondere an Raumwänden, notwendig wären.

Die Erfindung löst die eingangs genannte Aufgabe in einem dritten Aspekt durch ein Sekundärfunktionsmodul für eine Sanitärinstallation, insbesondere für eine Sanitärinstallation gemäß dem ersten Aspekt der Erfindung. Das Sekundärfunktionsmodul ist mindestens zum Ausbilden eines Sanitärmöbels eingerichtet und ferner dazu ausgebildet, mit einem Abschnitt einer sich in einem montierten Zustand senkrecht entlang einer Längserstreckung erstreckenden Halteschiene entlang der Längserstreckung in Eingriff gebracht zu werden. Das Sekundärfunktionsmodul weist eine duschplatzseitige Sekundärfunktionsmodul-Seitenfläche, eine gegenüberliegende raumseitige Sekundärfunktionsmodul-Seitenfläche, eine im montierten Zustand senkrechte, und damit insbesondere parallel zur Längserstreckung verlaufende, Sekundärfunktionsmodulhöhe, die insbesondere kleiner als die Längserstreckung der Halteschiene ist, und zwei sich orthogonal zur Längserstreckung erstreckende, gegenüberliegende Sekundärfunktionsmodul-Stirnseiten auf. Ein entsprechendes Sekundärfunktionsmodul für eine Sanitärinstallation macht sich die eingangs in Bezug auf den ersten Aspekt der Erfindung beschriebenen Vorteile zu eigen durch die Ausbildung des Sanitärmöbels durch ein modulares Sekundärfunktionsmodul, welches in einfacher Weise mit einer Halteschiene in Eingriff bringbar ist. Bevorzugte Ausführungsbeispiele und Vorteile, die in Bezug auf den ersten Aspekt der Erfindung beschrieben wurden, sind ebenso bevorzugte Ausführungsbeispiele und Vorteile gemäß dem dritten Aspekt der Erfindung und umgekehrt. Ein entsprechendes Sekundärfunktionsmodul erleichtert insbesondere die Montage und macht Montageschritte im Zusammenhang mit der Raumstruktur eines Bades, insbesondere dem Mauerwerk, verzichtbar. Weiterhin ist durch die Modularität und die Querteilung des Sekundärfunktionsmoduls entlang der Stirnseiten derart, dass dieses lediglich mit einem Abschnitt entlang der Längserstreckung der Halteschiene in Eingriff ist, die Sanitärinstallation einfach zu montieren und zu transportieren.

Vorzugsweise ist das Sekundärfunktionsmodul ein Sanitärmöbelmodul, das zum Ausbilden eines Sanitärmöbels eingerichtet ist. Alternativ ist das Sekundärfunktionsmodul ein kombiniertes Sanitärmöbel- und Wandmodul, das zum Abtrennen eines Duschplatzes und zum Ausbilden zumindest eines Abschnittes eines Sanitärmöbels eingerichtet ist.

Die Erfindung löst die eingangs genannte Aufgabe in einem vierten Aspekt durch ein Verfahren zum Montieren einer Sanitärinstallation, insbesondere einer Sanitärinstallation gemäß dem ersten Aspekt der Erfindung. Das Verfahren umfasst die Schritte:
- Bringen mindestens einer Halteschiene in einen montierten Zustand, in welchem sich die Halteschiene senkrecht entlang einer Längserstreckung erstreckt,
- in Eingriff bringen mindestens eines Primärfunktionsmoduls mit zumindest einem Abschnitt der Halteschiene entlang der Längserstreckung, wobei das Primärfunktionsmodul mindestens zum Abtrennen eines Duschplatzes eingerichtet ist und eine duschplatzseitige Primärfunktionsmodul-Seitenfläche, eine gegenüberliegende raumseitige Primärfunktionsmodul-Seitenfläche, eine im montierten Zustand parallel zur Längserstreckung verlaufende Primärfunktionsmodulhöhe, die kleiner als die Längserstreckung der Halteschiene ist, und zwei gegenüberliegende, sich orthogonal zur Primärfunktionsmodulhöhe verlaufende Primärfunktionsmodul-Stirnseiten aufweist,
- in Eingriff bringen mindestens eines Sekundärfunktionsmoduls mit zumindest einem Abschnitt der Halteschiene entlang der Längserstreckung, wobei das Sekundärfunktionsmodul mindestens zum Ausbilden eines Sanitärmöbels eingerichtet ist und das eine duschplatzseitige Sekundärfunktionsmodul-Seitenfläche, eine gegenüberliegende raumseitige Sekundärfunktionsmodul-Seitenfläche, eine im montierten Zustand parallel zur Längserstreckung verlaufende Sekundärfunktionsmodulhöhe, die kleiner als die Längserstreckung ist und zwei sich orthogonal zur Längserstreckung erstreckende, gegenüberliegende Sekundärfunktionsmodul-Stirnseiten aufweist, und
- zumindest mittelbar in Anlage bringen zumindest einer ersten Primärfunktionsmodul-Stirnseite mit einer ersten Sekundärfunktionsmodul-Stirnseite.

Durch die Bereitstellung von einem entsprechenden Primärfunktionsmodul und einem Sekundärfunktionsmodul macht sich das Verfahren gemäß dem vierten Aspekt der Erfindung die eingangs in Bezug auf den ersten Aspekt der Erfindung genannten Vorteile zu eigen. Vorteile und bevorzugte Ausführungsformen gemäß dem ersten Aspekt der Erfindung sind ebenso Vorteile und bevorzugte Ausführungsformen gemäß dem vierten Aspekt der Erfindung.

Die Erfindung löst die eingangs genannte Aufgabe in einem fünften Aspekt durch die Verwendung einer Sanitärinstallation, insbesondere einer Sanitärinstallation gemäß dem ersten Aspekt der Erfindung, zum Bereitstellen eines Duschplatzes und eines Sanitärmöbels nach Anspruch 28. Durch die Verwendung einer entsprechenden Sanitärinstallation macht sich die Erfindung die eingangs in Bezug auf den ersten Aspekt der Erfindung beschriebenen Vorteile zu eigen. Vorteile und bevorzugte Ausführungsformen gemäß dem ersten Aspekt der Erfindung sind ebenso Vorteile und bevorzugte Ausführungsformen gemäß dem fünften Aspekt der Erfindung und umgekehrt.

Die Erfindung wird im Folgenden unter Bezugnahme auf die beigefügten Figuren beschrieben. Hierbei zeigen:
- Fig. 1:: eine Sanitärinstallation gemäß einer bevorzugten Ausführungsform;
- Fig. 2:: einen Ausschnitt der Sanitärinstallation gemäß Fig. 1 in einer Schnittdarstellung;
- Fig. 3:: eine Sanitärinstallation gemäß einer zweiten bevorzugten Ausführungsform;
- Fig. 4:: eine Sanitärinstallation gemäß einer dritten bevorzugten Ausführungsform in einer duschplatzseitigen Ansicht;
- Fig. 5:: die Sanitärinstallation gemäß Fig. 4 in einer raumseitigen Ansicht
- Fig. 6a:: ein erster Ausschnitt der Sanitärinstallation gemäß Fig. 4;
- Fig. 6b:: ein zweiter Ausschnitt der Sanitärinstallation gemäß Fig. 4;
- Fig. 7:: eine Sanitärinstallation gemäß einer vierten bevorzugten Ausführungsform;
- Fig. 8a:: eine Sanitärinstallation gemäß einer fünften bevorzugten Ausführungsform in einer Explosionsdarstellung;
- Fig. 8b:: die Sanitärinstallation gemäß Fig. 8b in einer perspektivischen Schnittansicht;
- Fig. 9:: eine Sanitärinstallation gemäß einer sechsten bevorzugten Ausführungsform;
- Fig. 10:: ein Verfahren zum Montieren einer Sanitärinstallation gemäß einer der Figuren 1 bis 9 und 12;
- Fig. 11: eine Schnittdarstellung der Sanitärinstallation gemäß Fig. 3;
- Fig. 12: einen Ausschnitt der Sanitärinstallation gemäß Fig. 3.

Fig. 1 und Fig. 2 zeigen eine erste Ausführungsform einer Sanitärinstallation 1 mit Halteschienen 10, mindestens einem Primärfunktionsmodul 20 und mindestens einem Sekundärfunktionsmodul 30. Vorliegend umfasst die Sanitärinstallation 1 eine erste Halteschiene 10.1 und eine zweite Halteschiene 10.2. Zwischen der ersten Halteschiene 10.1 und der zweiten Halteschiene 10.2 ist ein erstes Primärfunktionsmodul 20.1 und ein zweites Primärfunktionsmodul 20.2 aufgenommen und dabei mit der ersten und zweiten Halteschiene 10.1, 10.2 in Eingriff. Zwischen dem ersten Primärfunktionsmodul 20.1 und dem zweiten Primärfunktionsmodul 20.2 ist das Sekundärfunktionsmodul 30 angeordnet und ebenfalls mit der ersten und zweiten Halteschiene 10.1, 10.2 in Eingriff.

Die Sanitärinstallation 1 ist dabei in einem montierten Zustand Z gezeigt, in welchem sich die Halteschienen 10.1, 10.2 senkrecht entlang einer Längserstreckung L erstrecken. Die erste Halteschiene 10.1 und die zweite Halteschiene 10.2 verlaufen parallel zueinander.

Das erste Primärfunktionsmodul 20.1 ist dabei entlang eines ersten primären Abschnitts 11.1 der Halteschienen 10.1, 10.2 entlang der Längserstreckung L in Eingriff. Das zweite Primärfunktionsmodul 20.2 ist mit einem zweiten primären Abschnitt 11.2 der Halteschienen 10.1, 10.2 in Eingriff. Die Primärfunktionsmodule 20.1, 20.2 sind dabei dazu eingerichtet, einen Duschplatz D (vgl. Fig. 2) vom übrigen Raum R (vgl. Fig. 2) abzutrennen.

Das Primärfunktionsmodul 20 ist vorliegend als Wandmodul 21 ausgebildet. Das Wandmodul 21 ist vorliegend beispielsweise aus Glas 212 bzw. Acrylglas 213 ausgebildet.

Die Primärfunktionsmodule 20.1, 20.2 weisen jeweils eine duschplatzseitige Primärfunktionsmodul-Seitenfläche 23 und eine gegenüberliegende, raumseitige Primärfunktionsmodul-Seitenfläche 24 (vgl. Fig. 2) auf. Ferner weisen die Primärfunktionsmodule 20.1, 20.2 eine im montierten Zustand Z parallel zur Längserstreckung L verlaufende Primärfunktionsmodulhöhe 25 auf, die kleiner als die Längserstreckung L der Halteschienen 10.1, 10.2 ist. Ferner umfassen die Primärfunktionsmodule 20.1, 20.2 zwei gegenüberliegende, sich orthogonal zur Primärfunktionsmodulhöhe 25 erstreckende Primärfunktionsmodul-Stirnseiten 26, 27.

Das Sekundärfunktionsmodul 30 ist mindestens zum Ausbilden eines Sanitärmöbels 32 eingerichtet. Das Sekundärfunktionsmodul 30 ist vorliegend als Sanitärmöbelmodul 31 ausgebildet. Das Sekundärfunktionsmodul 30 ist dabei entlang eines sekundären Abschnitts 12 der Halteschienen 10.1, 10.2 entlang der Längserstreckung L in Eingriff.

Bei dem Sanitärmöbel 32, welches das Sanitärmöbelmodul 31 ausbildet, handelt es sich vorliegend um eine duschplatzseitige Ablage 310 und einen raumseitigen Handtuchhalter 315. Der Handtuchhalter 315 und die Ablage 310 als Sanitärmöbel 32 sind dabei ortsfest am Sanitärmöbelmodul 31 ausgebildet. Sie sind somit nicht in horizontaler oder vertikaler Richtung verschiebbar angeordnet, sondern stellen einen im Betrieb räumlich definierten Bestandteil der Sanitärinstallation 1 dar.

Unter einer Ablage im Sinne der Erfindung ist eine einteilige, ebene Fläche zu verstehen, welche dazu ausgebildet ist, Gegenstände aufzunehmen. Eine solche Ablage erstreckt sich dabei im montierten Zustand Z in horizontaler Richtung.

Das Sekundärfunktionsmodul 30 weist eine duschplatzseitige Sekundärfunktionsmodul-Seitenfläche 33, eine gegenüberliegende raumseitige Sekundärfunktionsmodul-Seitenfläche 34 und eine im montierten Zustand Z parallel zur Längserstreckung L verlaufende Sekundärfunktionsmodulhöhe 35 auf (vgl. Fig. 2), die kleiner als die Längserstreckung L ist. Ferner umfasst das Sekundärfunktionsmodul 30 zwei sich orthogonal zur Längserstreckung L erstreckende, gegenüberliegende Sekundärfunktionsmodul-Stirnseiten 36, 37. In dem in Fig. 2 gezeigten montierten Zustand ist eine erste Primärfunktionsmodul-Stirnseite 26 mit einer im montierten Zustand Z gegenüberliegenden, ersten Sekundärfunktionsmodul-Stirnseite 36 zumindest mittelbar in Anlage. Im gezeigten Ausführungsbeispiel sind die Stirnseiten 26, 27 vollständig miteinander in Anlage.

Die duschplatzseitigen Primärfunktionsmodul-Seitenflächen 23 und die duschplatzseitige Sekundärfunktionsmodul-Seitenfläche 33 bilden eine zusammenhängende Fläche A aus. Die Seitenflächen gehen dabei bündig ineinander über und überlappen einander nur soweit dies zum Ausbilden einer dichtenden Verbindung, beispielsweise zur Ausbildung einer Verbindung, beispielsweise der Feder-Nut-Verbindung, wie in Fig. 6a und Fig. 6b gezeigt, erforderlich.

Das zweite Primärfunktionsmodul 20.2 weist ferner eine zweite Primärfunktionsmodul-Stirnseite 27 auf, die mit einer zweiten Sekundärfunktionsmodul-Stirnseite 37 in Anlage ist. Die Primärfunktionsmodule 20.1, 20.2 und das Sekundärfunktionsmodul 30 weisen eine Breite b orthogonal zur Primärfunktionsmodulhöhe 25 bzw. zur Sekundärfunktionsmodulhöhe 35 auf, welche mindestens dem Abstand der ersten Halteschiene 10.1 von der zweiten Halteschiene 10.2 entspricht. Bevorzugt übersteigt die Breite b den Abstand a der ersten Halteschiene 10.1 von der zweiten Halteschiene 10.2 und eine erste Primärfunktionsmodul-Seitenkante 28a sowie eine erste Sekundärfunktionsmodul-Seitenkante 38a auf Seiten der ersten Halteschiene 10.1 sind zumindest abschnittsweise in dieser aufgenommen. Ferner ist eine zweite Primärfunktionsmodul-Seitenkante 28b und eine zweite Sekundärfunktionsmodul-Seitenkante 38b mit der zweiten Halteschiene 10.2 in Eingriff.

Wie insbesondere in Fig. 2 gezeigt, bildet das Sekundärfunktionsmodul 30 an der ersten Sekundärfunktionsmodul-Stirnseite 36 und der zweiten Sekundärfunktionsmodul-Stirnseite 37 jeweils eine sich entlang der Breite b erstreckende Sekundärnut 36b, 37b aus. Das erste Primärfunktionsmodul 20.1 bildet an der ersten Primärfunktionsmodul-Stirnseite 26 eine sich entlang der Breite b erstreckende erste Primärfeder 26a aus und das zweite Primärfunktionsmodul 20.2 bildet an der zweiten Primärfunktionsmodul-Stirnseite 27 eine zweite Primärfeder 27a aus, die mit der gegenüberliegenden Sekundärnut 37b in Eingriff sind.

Die Ablage 310 weist ein duschplatzseitiges Ablageteil 3101 mit einer Ablagefläche 3102 auf. Das Ablageteil 3101 ist über eine Montageschnittstelle 3103 mit Montagemitteln 3104 in Eingriff. Die Montageschnittstelle 3103 ist als Sackloch 3103a ausgebildet ist, dass in ein Kopplungsmittel 3151 für den duschplatzseitigen Handtuchhalter 315 reicht.

Fig. 3 zeigt eine zweite Ausführungsform der Sanitärinstallation 1. Gleiche bzw. ähnliche Bauteile haben in Fig. 1 bis Fig. 3 identische Bezugszeichen und es wird auf die vorstehende Beschreibung der Sanitärinstallation gemäß Fig. 1 Bezug genommen und lediglich auf Unterschiede eingegangen.

Das als Sanitärmöbelmodul 31 ausgebildete Sekundärfunktionsmodul 30 weist an der duschplatzseitigen Sekundärfunktionsmodul-Seitenfläche 33 ein wandintegriertes Ablagefach 311 auf und an der raumseitigen Sekundärfunktionsmodul-Seitenfläche 34 einen Handtuchhalter 315.

Das Ablagefach 311 weist eine in der duschplatzseitigen Sekundärfunktionsmodul-Seitenfläche 33 ausgebildete Zugangsöffnung 3111 und eine von der Zugangsöffnung 3111 in Richtung der raumseitigen Sekundärfunktionsmodul-Seitenfläche 34 beabstandete Rückwand 3112 auf. Ferner weist das Ablagefach 311 eine sich von der Rückwand 3112 zu der Zugangsöffnung 3111 erstreckende Rahmenfläche 3113 auf.

Das Ablagefach 311 umfasst ferner ein Leuchtmittel 3114, welches an der Rückwand 3112 bzw. der Rahmenfläche 3113 befestigt ist.

Fig. 4 zeigt eine weitere Ausführungsform der Sanitärinstallation 1. Gleiche bzw. ähnliche Bauteile haben in Fig. 1 bis Fig. 4 identische Bezugszeichen und es wird auf die vorstehende Beschreibung der Sanitärinstallation 1 gemäß Fig. 1 und Fig. 2 Bezug genommen und lediglich auf Unterschiede eingegangen.

Die beiden Wandmodule 21 sind vorliegend aus Mineralguss 211 ausgebildet und somit nicht sichtdurchlässig.

Das Ablagefach 311 ist ein wandintegriertes Ablagefach 311, welches mit der duschplatzseitigen Sekundärfunktionsmodul-Seitenfläche 33 bündig mit den duschplatzseitigen Primärfunktionsmodul-Seitenflächen 23 abschließt. Die Primärfunktionsmodule 20.1, 20.2 und das Sekundärfunktionsmodul 30 bilden eine einheitliche duschplatzseitige Fläche aus, wobei sich das Ablagefach 311 von dieser Fläche ausgehend in Richtung der Rückwand 3112 erstreckt.

Fig. 5 zeigt die Sanitärinstallation 1 gemäß Fig. 4 in einer raumseitigen Ansicht. Dabei bildet das duschplatzseitige, wandintegrierte Ablagefach 311 eine raumseitige Ausformung 3115 aus. die Ausformung 3115 bildet dabei eine Ablagefläche 3115 aus und weist einen Handtuchhalter 315 auf.

Fig. 6a und Fig. 6b zeigen Ausschnitte der Sanitärinstallation 1 gemäß Fig. 4 und Fig. 5. Gleiche bzw. ähnliche Bauteile haben in Fig. 1 bis Fig. 4 identische Bezugszeichen und es wird auf die vorstehende Beschreibung der Sanitärinstallation 1 gemäß Fig. 4 und Fig. 5 Bezug genommen.

Das erste Primärfunktionsmodul 20.1 weist an der ersten Primärfunktionsmodul-Stirnseite 26 eine Primärfeder 26a auf.

Das Sekundärfunktionsmodul 30 weist an der ersten Sekundärfunktionsmodulstirnseite 36, welche der ersten Primärfunktionsmodul-Stirnseite 26 gegenüberliegt, eine Sekundärnut 36b auf. Zwischen der Primärfeder 26a und der Sekundärnut 36b ist bevorzugt eine Dichtung 37c, insbesondere ein Dichtelement angeordnet.

Das zweite Primärfunktionsmodul 20.2 weist an der zweiten Primärfunktionsmodul-Stirnseite 27 eine Primärnut 27b auf. Das Sekundärfunktionsmodul 30 weist an der zweiten Sekundärfunktionsmodulstirnseite 37, welche der zweiten Primärfunktionsmodul-Stirnseite 27 gegenüberliegt, eine Sekundärfeder 37a auf. Zwischen der Primärnut 27b und der Sekundärfeder 37a ist bevorzugt eine Dichtung 37c, insbesondere ein Dichtelement angeordnet.

Fig. 7 zeigt eine weitere Ausführungsform der Sanitärinstallation 1. Gleiche bzw. ähnliche Bauteile haben in Fig. 1 bis Fig. 7 identische Bezugszeichen und es wird auf die vorstehende Beschreibung der Sanitärinstallation 1 gemäß Fig. 1 bzw. Fig. 5 Bezug genommen und lediglich auf Unterschiede eingegangen.

In Fig. 7 sind das Primärfunktionsmodul 20 und das Sekundärfunktionsmodul 30 als kombinierte Sanitärmöbel- und Wandmodule 40 ausgebildet, die jeweils zum Abtrennen eines Duschplatzes D und zum partiellen Ausbilden eines Abschnittes eines Sanitärmöbels 32 eingerichtet sind. Vorliegend bildet das erste Primärfunktionsmodul 20.1 einen unteren Abschnitt 311.1 eines wandintegrierten Ablagefachs 311 aus. Das erste Sekundärfunktionsmodul 30.1 bildet den oberen Abschnitt 311.2 des unteren Ablagefachs 311 sowie einen unteren Abschnitt 311.1 eines weiteren Ablagefachs 311 aus. Ein weiteres Sekundärfunktionsmodul 30.2 ist vorgesehen, welches analog zu dem ersten Sekundärfunktionsmodul 30.1 ausgebildet ist und einen unteren Abschnitt 311.1 sowie einen oberen Abschnitt 311.2 eines wandintegrierten Ablagefachs 311 ausbildet. Ein zweites Primärfunktionsmodul 20.2 ist oberhalb der beiden Sekundärfunktionsmodule 30.1, 30.2 angeordnet und bildet einen oberen Abschnitt 311.2 des obersten Ablagefachs 311 aus.

Fig. 8a und Fig. 8b zeigen eine fünfte Ausführungsform der Sanitärinstallation 1. Gleiche bzw. ähnliche Bauteile haben in Fig. 1 bis Fig. 8b identische Bezugszeichen und es wird auf die Beschreibung der vorangegangenen Ausführungsbeispiele Bezug genommen.

In der Ausführungsform gemäß Fig. 8a und Fig. 8b ist eine erste Halteschiene 10.1 und eine beabstandet dazu angeordnete zweite Halteschiene 10.2 vorgesehen, die zwischen sich eine Anzahl von Primärfunktionsmodulen 20.1, 20.2, 20.3 und Sekundärfunktionsmodulen 30.1, 30.2, 30.3 aufnehmen. Die Halteschienen 10.1, 10.2 erstrecken sich bevorzugt in einer Tiefenrichtung T in einem Bereich von 30 mm bis 100 mm Durch eine entsprechende Tiefe der Halteschienen 10.1, 10.2 kann jeweils ein raumseitiges Funktionsmodul neben einem duschplatzseitigen Funktionsmodul aufgenommen werden. Ein erstes Primärfunktionsmodul 20.1 ist duschplatzseitig im montierten Zustand angrenzend an den Boden angeordnet. Darüber ist duschplatzseitig ein zweites Primärfunktionsmodul 20.2 angeordnet. Das erste Primärfunktionsmodul 20.1 und das zweite Primärfunktionsmodul 20.2 weisen eine im Wesentlichen identische Primärfunktionsmodulhöhe 25 auf. In Tiefenrichtung T beabstandet zu dem ersten und zweiten Primärfunktionsmodul 20.1, 20.2 ist ein erstes Sekundärfunktionsmodul 30.1, welches als Sanitärmöbelmodul 31 ausgebildet ist, angeordnet. Das erste Sekundärfunktionsmodul 30.1 weist eine Sekundärfunktionsmodulhöhe 35 auf, welche der Summe der ersten und zweiten Primärfunktionsmodulhöhe 25 entspricht.

Duschplatzseitig ist ferner ein drittes Primärfunktionsmodul 20.3, welches ebenfalls als Wandmodul 21 ausgebildet ist, vorgesehen und zwischen dem zweiten Primärfunktionsmodul 20.2 und dem dritten Primärfunktionsmodul 20.3 ist ein zweites Sekundärfunktionsmodul 30.2, welches als Sanitärmöbelmodul 31 ausgebildet ist, angeordnet. In Tiefenrichtung T beabstandet zu dem zweiten Sekundärfunktionsmodul 30.2 und dem dritten Primärfunktionsmodul 20.3 ist ein drittes Sekundärfunktionsmodul 30.3 angeordnet, welches ebenfalls als Sanitärmöbelmodul 30.1 ausgebildet ist. Das dritte Sekundärfunktionsmodul 30.3 weist eine entsprechende Sekundärfunktionsmodulhöhe 35 auf, sodass es bündig mit dem dritten Primärfunktionsmodul 20.3 abschließt. Insbesondere entspricht die Sekundärfunktionsmodulhöhe 35 des dritten Sekundärfunktionsmoduls 30.3 der Summe der Höhen des zweiten Sekundärfunktionsmoduls 30.2 und des dritten Primärfunktionsmodul 20.3.

Das erste Sekundärfunktionsmodul 30.1 ist als ein Schrank 316 ausgebildet, das zweite Sekundärfunktionsmodul 30.2 ist als wandintegriertes Ablagefach 311 ausgebildet und das dritte Sekundärfunktionsmodul 30.3 ist als Spiegel 312 ausgebildet. Die duschplatzseitigen Funktionsmodule 20.1, 20.2, 20.3, 30.2 sind beabstandet in Tiefenrichtung T zu den raumseitigen Funktionsmodulen 30.1, 30.3 angeordnet, sodass ein Hohlraum zwischen ihnen ausgebildet wird. In diesem Hohlraum können bevorzugt elektrische Leitungen und/oder hydraulische Leitungen geführt werden.

Fig. 8b zeigt eine Schnittdarstellung der Sanitärinstallation 1 gemäß Fig. 8a. Wie dieser Schnittdarstellung zu entnehmen ist, berührt die Rückwand 3112 des Ablagefachs 311 die Rückwand des Spiegels 312. Weiter bevorzugt berührt eine Schrankrückwand 3161 zumindest einen Abschnitt des zweiten und dritten Primärfunktionsmoduls 20.1, 20.2, sodass zusätzlich die Stabilität gesteigert wird. Die verbleibenden Hohlräume ermöglichen ferner eine einfache Wartung, für den Fall, dass beispielsweise eine der beiden Halteschienen 10.1, 10.2 demontiert wird.

Fig. 9 zeigt eine sechste Ausführungsform der Sanitärinstallation 1. Gleiche bzw. ähnliche Bauteile haben in den Figuren 1 bis 9 identische Bezugszeichen und es wird auf die vorstehende Beschreibung der vorangegangenen Ausführungsformen Bezug genommen und lediglich auf Unterschiede eingegangen.

In der sechsten Ausführungsform ist lediglich eine Halteschiene 10 vorgesehen, die mit einer Primärfunktionsmodul-Aufnahme 29 und einer Sekundärfunktionsmodul-Aufnahme 39 in Eingriff ist. Die Primärfunktionsmodul-Aufnahme 29 und/oder die Sekundärfunktionsmodul-Aufnahme 39 sind mittig in Bezug auf die Breite b angeordnet.

Die Halteschiene 10 erstreckt sich in einer Tiefenrichtung T in einem Bereich von 30 mm bis 100 mm.

Ein erstes Sekundärfunktionsmodul 30 ist vorliegend als Sanitärmöbelmodul 31 ausgebildet und weist einen Waschtisch 314 auf. Der Waschtisch 314 ist raumseitig angeordnet. Die raumseitige Sekundärfunktionsmodul-Seitenfläche 34 weist einen Abstand von 30 mm bis 100 mm von der duschplatzseitigen Sekundärfunktionsmodul-Seitenfläche 33 auf. Zwischen der raumseitigen Sekundärfunktionsmodul-Seitenfläche 34 und der duschplatzseitigen Sekundärfunktionsmodul-Seitenfläche 33 ist eine Sekundärfunktionsmodul-Aufnahme 39 vorgesehen, welche in Bezug auf die Breite b des Sekundärfunktionsmoduls 30.2 mittig ausgebildet ist.

Das Sekundärfunktionsmodul 30 ist ein erstes Sekundärfunktionsmodul 30.1 und im montierten Zustand Z oberhalb des ersten Sekundärfunktionsmoduls ist ein zweites Sekundärfunktionsmodul 30.2 angeordnet. Das zweite Sekundärfunktionsmodul 30.2 ist ebenfalls als Sanitärmöbelmodul 31 ausgebildet und weist ein wandintegriertes Aufnahmefach 311 auf. Das wandintegrierte Aufnahmefach 311 ist zweigeteilt, wobei mittig zwischen dem zweigeteilten Aufnahmefach 311 eine weitere Sekundärfunktionsmodul-Aufnahme 39 angeordnet ist, die dazu eingerichtet ist, mit der Halteschiene 10 in Eingriff zu kommen.

Im montierten Zustand unterhalb des zweiten Sekundärfunktionsmoduls 30.2 ist ein erstes Primärfunktionsmodul 20.1 angeordnet, welches als Wandmodul 21 ausgebildet ist. Im montierten Zustand oberhalb des zweiten Sekundärfunktionsmoduls 30.2 ist ferner ein zweites Primärfunktionsmodul 20.2 angeordnet, welches als Wandmodul 21 ausgebildet ist. Die duschplatzseitige Primärfunktionsmodul-Seitenfläche 23 ist in einem Abstand von 30 mm bis 100 mm zu der raumseitigen Primärfunktionsmodul-Seitenfläche 24 angeordnet.

Die Halteschiene 10 und/oder eines der Funktionsmodule 30.1, 30.2, 20.1, 20.2 weist Bedienelemente 14 für eine Duscharmatur 15 und/oder für eine Steuereinrichtung (nicht gezeigt) auf. Bei den Bedienelementen 14 für eine Steuereinrichtung handelt es sich um elektrische Bedienelemente, welche beispielsweise zur Steuerung von Licht oder Musik mittels der Steuereinrichtung dienen.

Die Halteschiene 10 weist vorliegend ferner eine Duscharmatur 15 auf, welche sich in einem sich in Tiefenrichtung T erstreckenden Bereich der Halteschiene 10 befindet. Die Duscharmatur 15 ist somit in Tiefenrichtung T beabstandet zu der duschplatzseitigen Primärfunktionsmodul-Seitenfläche 23 und der duschplatzseitigen Sekundärfunktionsmodul-Seitenfläche 33 angeordnet. Somit ist ein ausreichender Bereich zum Duschen geschaffen.

Fig. 10 zeigt ein Verfahren zum Montieren einer Sanitärinstallation 1. Bei einer solchen Sanitärinstallation 1 handelt es sich insbesondere um eine Sanitärinstallation 1 gemäß einer der Figuren 1 bis 9. In einem ersten Schritt 1100 umfasst das Verfahren 1000 das Bringen mindestens einer Halteschiene 10 in einen montierten Zustand Z, in welchem sich die Halteschiene 10 senkrecht entlang einer Längserstreckung L erstreckt. In einem zweiten Schritt 1200 erfolgt das in Eingriff bringen mindestens eines Primärfunktionsmoduls 20 mit zumindest einem Abschnitt der Halteschiene 10 entlang der Längserstreckung L, wobei das Primärfunktionsmodul 20 mindestens zum Abtrennen eines Duschplatzes D eingerichtet ist. In einem dritten Schritt 1300 umfasst das Verfahren das in Eingriff bringen mindestens eines Sekundärfunktionsmoduls 30 mit zumindest einem Abschnitt der Halteschiene 10 entlang der Längserstreckung L. Das Sekundärfunktionsmodul 30 ist dabei, wie in Bezug auf Fig. 1 bis Fig. 9 beschrieben, zum Ausbilden eines Sanitärmöbels 32 eingerichtet. In einem vierten Schritt umfasst das Verfahren 1000 das zumindest mittelbar in Anlage bringen zumindest einer ersten Primärfunktionsmodul-Stirnseite 26 mit einer ersten Sekundärfunktionsmodul-Stirnseite 36.

Fig. 11 zeigt einen Ausschnitt der Verbindung zwischen dem ersten Primärfunktionsmodul 20.1, dem zweiten Primärfunktionsmodul 20.2 und dem Sekundärfunktionsmodul 30, der in Fig. 3 gezeigten Sanitärinstallation 1.

Die erste Primärfunktionsmodul-Stirnseite 26 des zweiten Primärfunktionsmoduls 20.2 liegt dichtend an der ersten Sekundärfunktionsmodul- Stirnseite 36 an. Ferner liegt die zweite Primärfunktionsmodul-Stirnseite 27 des ersten Primärfunktionsmoduls 20.1 dichtend an der zweiten Sekundärfunktionsmodul- Stirnseite 37 an.

Ferner ist jeweils eine sich entlang der Primärfunktionsmodul-Stirnseite 26, 27 und der Sekundärfunktionsmodul-Stirnseite 36, 37 erstreckende Dichtung 37c vorgesehen. Die Dichtung 37c bildet eine sich vollständig entlang der jeweiligen Primärfunktionsmodul-Stirnseite 26, 27 und der jeweiligen Sekundärfunktionsmodul-Stirnseite 36, 37 erstreckende Dichtstelle 370 aus.

Die Dichtung 37c weist einen Grundkörper 371 mit einer kreisförmigen Querschnitt und zwei sich distal von dem Grundkörper 371 erstreckende Dichtlippen 372, 373 auf. Eine erste Dichtlippe 373 erstreckt sich duschplatzseitig und eine zweite Dichtlippe 373 erstreckt sich raumseitig.

Die obere Dichtstelle 370 wird dabei duschplatzseitig und raumseitig durch jeweils einen Abschnitt 374 des Primärfunktionsmoduls 20 und die untere Dichtstelle 370 wird dabei duschplatzseitig und raumseitig durch jeweils einen Abschnitt 374 des Primärfunktionsmoduls 20 des Sekundärfunktionsmoduls 30 abgedeckt.

Vorliegend sind die Primärnut 26a und die Sekundärfeder 36a derart ausgebildet und in Eingriff miteinander, dass zwischen der Primärnut 26a und der Sekundärfeder 36a ein Aufnahmeraum 270 und raumseitig sowie duschplatzseitig zwei gegenüberliegende Dichtflächen 275, 375 ausgebildet sind. Die Ausbildung der Primärfeder 27a und der Sekundärnut 37a ist bevorzugt entsprechend, sodass auch diese einen Aufnahmeraum 270 und zwei gegenüberliegende Dichtflächen 275, 375 ausbilden.

Der Aufnahmeraum 270 ist zum Aufnehmen des Grundkörpers 371 der Dichtung 37c eingerichtet. Die gegenüberliegende Dichtflächen 275, 375 sind zum Aufnehmen der Dichtlippe 372, 373 der Dichtung 37c eingerichtet.

Fig. 12 zeigt ein erstes Primärfunktionsmodul 20.1, ein zweites Primärfunktionsmodul 20.2 und ein dazwischen aufgenommenes Sekundärfunktionsmodul 30, welches als Sanitärmöbelmodul 31 zur Ausbildung eines Sanitärmöbels 32 eingerichtet ist. Die Gestaltung und Anordnung der Funktionsmodule entspricht damit der in Fig. 3 gezeigten Anordnung und es wird auf die Beschreibung der Ausführungsform gemäß Fig. 3 Bezug genommen. Zur besseren Veranschaulichung elektrischer Installationen der Sanitärinstallation 1, sind vorliegend die Halteschienen 10 ausgeblendet und die Sekundärfunktionsmodul-Seitenkante 38a und somit ein Kontaktbereich K zwischen dem Sekundärfunktionsmodul 30 und der Halteschiene 10 liegt frei.

Das Sekundärfunktionsmodul 30 weist im Kontaktbereich K, insbesondere an der Sekundärfunktionsmodul-Seitenkante 38a einen Einlasskontakt 52 auf. Von dem Einlasskontakt 52 erstreckt sich in einer Kabelführung 321 innerhalb des Sekundärfunktionsmoduls 30 ein Stromkabel SK zu einem elektrischen Verbraucher 50. Bei dem elektrischen Verbraucher 50 handelt es sich vorliegend um ein Leuchtmittel 3114, insbesondere eine LED-Lichtleiste 501. Der Einlasskontakt 52 ist dazu eingerichtet, zum Führen von Strom I mit einer Niederspannung V mit einem korrespondierenden elektrischen Auslasskontakt 51 der Halteschiene 10 in Eingriff gebracht zu werden. Der Auslasskontakt 51 ist bevorzugt über ein weiteres Stromkabel in einer Kabelführung 322 innerhalb der Halteschiene 10 an einen Niederspannungsanschluss 53 in der Wand oder Decke angeschlossen. Der Auslasskontakt 51 und der Einlasskontakt 52 sind bevorzugt als Steckkontakte ausgebildet und dichten die jeweilige Kabelführung 321, 322 fluiddicht ab.

Ferner weist das erste Primärfunktionsmodul 20.1 bevorzugt ein elektrisches Heizelement 53 als elektrischen Verbraucher 50 auf. Das erste Primärfunktionsmodul 20.1 ist dabei bevorzugt analog zum Sekundärfunktionsmodul über die Halteschiene 10 an den Niederspannungsanschluss 53 angeschlossen.

### Bezugszeichenliste

- 1: Sanitärinstallation
- 10: Halteschiene
- 10.1: ersten Halteschiene
- 10.2: zweite Halteschiene
- 11.1, 11.2: primären Abschnitt
- 12: sekundären Abschnitt
- 14: Bedienelemente
- 15: Duscharmatur
- 20: Primärfunktionsmodul
- 20.1: erstes Primärfunktionsmodul
- 20.2: zweites Primärfunktionsmodul
- 21: Wandmodul
- 23: duschplatzseitige Primärfunktionsmodul-Seitenfläche
- 24: raumseitige Primärfunktionsmodul-Seitenfläche
- 25: Primärfunktionsmodulhöhe
- 26: erste Primärfunktionsmodul-Stirnseite
- 26a: (erste) Primärfeder
- 27: zweite Primärfunktionsmodul-Stirnseite
- 27a: zweite Primärfeder
- 27b: Primärnut
- 28a, b: Primärfunktionsmodul-Seitenkanten
- 29: Primärfunktionsmodul-Aufnahme
- 30: Sekundärfunktionsmodul
- 31: Sanitärmöbelmodul
- 32: Sanitärmöbel
- 33: duschplatzseitige Sekundärfunktionsmodul-Seitenfläche
- 34: raumseitige Sekundärfunktionsmodul-Seitenfläche
- 35: Sekundärfunktionsmodulhöhe
- 36: ersten Sekundärfunktionsmodul-Stirnseite
- 36b: (erste) Sekundärnut
- 37: zweiten Sekundärfunktionsmodul-Stirnseite
- 37a: Sekundärfeder
- 37b: zweite Sekundärnut
- 37c: Dichtung
- 38a, b: Sekundärfunktionsmodul-Seitenkante
- 39: Sekundärfunktionsmodul-Aufnahme
- 40: kombinierte Sanitärmöbel- und Wandmodule
- 50: elektrischer Verbraucher
- 51: Auslasskontakt
- 52: Einlasskontakt
- 53: Niederspannungsanschluss
- 211: Mineralguss
- 212: Glas
- 213: Acrylglas
- 270: Aufnahmeraum
- 275: Dichtfläche des Primärfunktionsmoduls
- 310: Ablage
- 311: Ablagefach
- 312: Spiegel
- 314: Waschtisch
- 315: Handtuchhalter
- 316: Schrank
- 321: Kabelführung in Sekundärfunktionsmodul
- 322: Kabelführung in Halteleiste
- 501: LED-Lichtleiste
- 502: Heizelement
- 370: Dichtstelle
- 371: Grundkörper der Dichtung
- 372: erste Dichtlippe
- 373: zweite Dichtlippe
- 375: Dichtfläche des Sekundärfunktionsmoduls
- 3101: Ablageteil
- 3102: Ablagefläche
- 3103: Montageschnittstelle
- 3103a: Sackloch
- 3104: Montagemittel
- 3111: Zugangsöffnung
- 3112: Rückwand
- 3113: Rahmenfläche
- 3114: Leuchtmittel
- 3115: Ausformung
- 3151: Kopplungsmittel
- 3161: Schrankrückwand
- D: Duschplatz
- R: Raum
- L: Längserstreckung
- Z: montierten Zustand
- b: Breite
- T: Tiefenrichtung
- a: Abstand
- A: zusammenhängende Fläche
- K: Kontaktbereich
- I: Strom
- V: Niederspannung

## Patentansprüche

1. Sanitärinstallation (1) mit
- mindestens einer Halteschiene (10), die sich in einem montierten Zustand (Z) senkrecht entlang einer Längserstreckung (L) erstreckt,
- mindestens einem Primärfunktionsmodul (20), das mindestens zum Abtrennen eines Duschplatzes (D) eingerichtet und das mit einem primären Abschnitt (11.1) der Halteschiene (10) entlang der Längserstreckung (L) in Eingriff ist, wobei das Primärfunktionsmodul (20) eine duschplatzseitige Primärfunktionsmodul-Seitenfläche (23), eine gegenüberliegende raumseitige Primärfunktionsmodul-Seitenfläche (24), eine im montierten Zustand (Z) parallel zur Längserstreckung (L) verlaufende Primärfunktionsmodulhöhe (25), die kleiner als die Längserstreckung (L) der Halteschiene (10) ist, und zwei gegenüberliegende, sich orthogonal zur Primärfunktionsmodulhöhe (25) erstreckende Primärfunktionsmodul-Stirnseiten (26, 27) aufweist,
- mindestens einem Sekundärfunktionsmodul (30), das mindestens zum Ausbilden eines Sanitärmöbels (32) eingerichtet und das mit einem sekundären Abschnitt (12) der Halteschiene (10) entlang der Längserstreckung (L) in Eingriff ist, wobei das Sekundärfunktionsmodul (30) eine duschplatzseitige Sekundärfunktionsmodul-Seitenfläche (33), eine gegenüberliegende raumseitige Sekundärfunktionsmodul-Seitenfläche (34), eine im montierten Zustand (Z) parallel zur Längserstreckung (L) verlaufende Sekundärfunktionsmodulhöhe (35), die kleiner als die Längserstreckung (L) ist, und zwei sich orthogonal zur Längserstreckung (L) erstreckende, gegenüberliegende Sekundärfunktionsmodul-Stirnseiten (36, 37) aufweist,
wobei zumindest eine erste Primärfunktionsmodul-Stirnseite (26) mit einer ersten Sekundärfunktionsmodul-Stirnseite (36) zumindest mittelbar in Anlage ist, derart, dass die duschplatzseitige Primärfunktionsmodul-Seitenfläche (23) und die duschplatzseitige Sekundärfunktionsmodul-Seitenfläche (33) eine zusammenhängende Fläche (A) ausbilden.

2. Sanitärinstallation (1) nach Anspruch 1,
wobei das Sanitärmöbel (32) ortsfest an einer definierten Position am Sekundärfunktionsmodul (30) ausgebildet ist, und
wobei das Primärfunktionsmodul (20) und/oder das Sekundärfunktionsmodul (30) vorzugsweise zumindest abschnittsweise aus mindestens einen der folgenden Werkstoffe ausgebildet sind:
- Mineralguss (211),
- Glas (212),
- einem Polymer, insbesondere Acrylglas (213).

3. Sanitärinstallation (1) nach Anspruch 1 oder 2,
wobei die Primärfunktionsmodul-Stirnseiten (26, 27) und die Sekundärfunktionsmodul-Stirnseiten (36, 37) eine einheitliche Breite (b) aufweisen, die sich orthogonal zur Längserstreckung (L) erstreckt, und/oder
wobei die Sanitärinstallation (1) wenigstens zwei Primärfunktionsmodule (20, 20.1, 0.2), insbesondere Wandmodule umfasst, die sich jeweils wenigstens entlang 1/4, insbesondere entlang wenigstens 1/3 der Längserstreckung (L) erstrecken.

4. Sanitärinstallation (1) nach einem der vorstehenden Ansprüche,
wobei das Primärfunktionsmodul (20) an der ersten Primärfunktionsmodul-Stirnseite (26) eine sich entlang der Breite (b) erstreckende Primärnut (26a) aufweist und das Sekundärfunktionsmodul (30) an der ersten Sekundärfunktionsmodul-Stirnseite (36) eine sich entlang der Breite (b) erstreckende Sekundärfeder (36a) aufweist, die mit der Primärnut (26a) in Eingriff bringbar ist,
wobei das Primärfunktionsmodul (20) vorzugsweise an einer zweiten Primärfunktionsmodul-Stirnseite (27) eine sich entlang der Breite (b) erstreckende Primärnut (26a) aufweist und das Sekundärfunktionsmodul (30) an einer zweiten Sekundärfunktionsmodul-Stirnseite (37) eine sich entlang der Breite (b) erstreckende Sekundärfeder (36a) aufweist, oder
wobei das Primärfunktionsmodul (20) an der ersten Primärfunktionsmodul-Stirnseite (26) eine sich entlang der Breite (b) erstreckende Primärfeder (27a) aufweist und das Sekundärfunktionsmodul (30) an der ersten Sekundärfunktionsmodul-Stirnseite (36) eine sich entlang der Breite (b) erstreckende Sekundärnut (37a) aufweist, die mit der Primärfeder (27a) in Eingriff bringbar ist,
wobei das Primärfunktionsmodul (20) vorzugsweise an einer zweiten Primärfunktionsmodul-Stirnseite (27) eine sich entlang der Breite (b) erstreckende Primärfeder (27a) aufweist und das Sekundärfunktionsmodul (30) an einer zweiten Sekundärfunktionsmodul-Stirnseite (37) eine sich entlang der Breite (b) erstreckende Sekundärnut (37a) aufweist,
derart, dass vorzugsweise das Primärfunktionsmodul (20) jeweils eine Primärnut (26a) und eine Primärfeder (27a) aufweist und das Sekundärfunktionsmodul (30) jeweils eine Sekundärnut (37a) und eine Sekundärfeder (36a) aufweist.

5. Sanitärinstallation (1) nach einem der vorstehenden Ansprüche,
wobei das Primärfunktionsmodul (20) ein Wandmodul (21) ist, das ausschließlich zum Abtrennen eines Duschplatzes (D) eingerichtet ist, und das Sekundärfunktionsmodul (30) ein Sanitärmöbelmodul (31) ist, das zum Ausbilden eines Sanitärmöbels (32) eingerichtet ist, oder
wobei das Primärfunktionsmodul (20) und das Sekundärfunktionsmodul (30) als kombinierte Sanitärmöbel- und Wandmodule (40) ausgebildet sind, die jeweils zum Abtrennen eines Duschplatzes (D) und zum partiellen Ausbilden eines Abschnittes eines Sanitärmöbels (32) eingerichtet sind.

6. Sanitärinstallation (1) nach einem der vorstehenden Ansprüche,
wobei die erste Primärfunktionsmodul-Stirnseite (26) dichtend an der ersten Sekundärfunktionsmodul- Stirnseite (36) anliegt, und/oder wobei die zweite Primärfunktionsmodul-Stirnseite (27) dichtend an der zweiten Sekundärfunktionsmodul-Stirnseite (37) anliegt, und
wobei vorzugsweise eine sich zumindest abschnittsweise entlang der ersten Primärfunktionsmodul-Stirnseite (26, 27) und der ersten Sekundärfunktionsmodul-Stirnseite (36, 37) erstreckende Dichtung (37c) bzw. eine sich zumindest abschnittsweise entlang der zweiten Primärfunktionsmodul-Stirnseite (27) und der zweiten Sekundärfunktionsmodul-Stirnseite (37) erstreckende Dichtung (37c) vorgesehen ist, die eine sich, insbesondere vollständig, entlang der jeweiligen Primärfunktionsmodul-Stirnseite (26, 27) und der jeweiligen Sekundärfunktionsmodul-Stirnseite (36, 37) erstreckende Dichtstelle (370) ausbildet, wobei die Dichtstelle (370) bevorzugt duschplatzseitig und/oder raumseitig durch einen Abschnitt (374) des Primärfunktionsmoduls (20) oder des Sekundärfunktionsmoduls (30) abgedeckt ist.

7. Sanitärinstallation (1) mindestens nach Anspruch 4 und Anspruch 6,
wobei die Primärfeder (27a) und die Sekundärnut (37a) derart ausgebildet und in Eingriff miteinander bringbar sind, dass zwischen der Primärfeder (27a) und der Sekundärnut (37a) ein Aufnahmeraum (270) und mindestens duschplatzseitig zwei gegenüberliegende Dichtflächen (275, 375) ausgebildet sind, und/oder
wobei die Primärnut (26a) und die Sekundärfeder (36a) derart ausgebildet und in Eingriff miteinander bringbar sind, dass zwischen der Primärnut (26a) und der Sekundärfeder (36a) ein Aufnahmeraum (270) und mindestens duschplatzseitig zwei gegenüberliegende Dichtflächen (275, 375) ausgebildet sind,
wobei der Aufnahmeraum (270) zum Aufnehmen eines Grundkörpers (371) der Dichtung (37c) eingerichtet ist, und die gegenüberliegende Dichtflächen (275, 375) zum Aufnehmen einer Dichtlippe (372, 373) der Dichtung (37c) eingerichtet sind.

8. Sanitärinstallation (1) nach einem der vorstehenden Ansprüche,
wobei das Sekundärfunktionsmodul (30) an der duschplatzseitigen Sekundärfunktionsmodul-Seitenfläche (33) eines, mehrere oder sämtliche der Folgenden aufweist:
- eine Ablage (310),
- zumindest einen Abschnitt eines wandintegrierten Ablagefachs (311),
- einen Spiegel (312),
- eine Sitzbank, und/oder
wobei das Sekundärfunktionsmodul (30) an der raumseitigen Sekundärfunktionsmodul-Seitenfläche (34) eines, mehrere oder sämtliche der Folgenden aufweist:
- einen Waschtisch (314),
- einen Handtuchhalter (315),
- einen Spiegel (312),
- eine Sitzbank,
- einen Schrank (316),
- zumindest einen Abschnitt eines wandintegrierten Ablagefachs (311),
- eine Ablage (310),
- ein elektrisches Heizelement (502).

9. Sanitärinstallation (1) nach Anspruch 8,
wobei das duschplatzseitige wandintegrierte Ablagefach (311) eine in der duschplatzseitigen Sekundärfunktionsmodul-Seitenfläche (33) ausgebildete Zugangsöffnung (3111) und eine von der Zugangsöffnung (3111) in Richtung der raumseitigen Sekundärfunktionsmodul-Seitenfläche (34) beabstandete Rückwand (3112) und eine sich von der Rückwand (3112) zu der Zugangsöffnung (3111) erstreckende Rahmenfläche (3113) aufweist, und/oder
wobei das raumseitige wandintegrierte Ablagefach (311) eine in der raumseitigen Sekundärfunktionsmodul-Seitenfläche (33) ausgebildete Zugangsöffnung (3111) und eine von der Zugangsöffnung (3111) in Richtung der duschplatzseitigen Sekundärfunktionsmodul-Seitenfläche (34) beabstandete Rückwand (3112) sowie eine sich von der Rückwand (3112) zu der Zugangsöffnung (3111) erstreckende Rahmenfläche (3113) aufweist,
wobei das duschplatzseitige wandintegrierte Ablagefach (311) vorzugsweise eine raumseitige Ausformung (3115) ausbildet, die dazu eingerichtet ist, eine Ablagefläche (3115a) auszubilden und/oder einen Handtuchhalter (315) aufweist, und/oder wobei das wandintegrierte Ablagefach (311) vorzugsweise ein Leuchtmittel (3114) aufweist, welches an der Rückwand (3112) oder an der Rahmenfläche (3113) befestigt ist.

10. Sanitärinstallation (1) nach einem der vorstehenden Ansprüche,
wobei die Halteschiene (10) eine erste Halteschiene (10) ist und die Sanitärinstallation (1) eine zweite Halteschiene (10) aufweist, wobei die erste Halteschiene (10) und die zweite Haltschiene einen Abstand (a) aufweisen, der mindesten der Breite (b) entspricht und eingerichtet sind, das Primärfunktionsmodul (20) und das Sekundärfunktionsmodul (30) zwischen sich aufzunehmen, oder
wobei das Primärfunktionsmodul (20) jeweils eine sich vollständig entlang der Primärfunktionsmodulhöhe (25) erstreckende Primärfunktionsmodul-Aufnahme (29) aufweist, die mittig zwischen den beiden Primärfunktionsmodulstirnseiten angeordnet und eingerichtet ist, den primären Abschnitt (11) der Halteschiene (10) aufzunehmen, insbesondere mit dem primären Abschnitt (11) der Halteschiene (10) in Eingriff zu sein, und
wobei das Sekundärfunktionsmodul (30) jeweils eine sich vollständig entlang der Sekundärfunktionsmodulhöhe (35) erstreckende Sekundärfunktionsmodulaufnahme (39) aufweist, die mittig in Bezug auf die Breite (b) angeordnet und eingerichtet ist, den sekundären Abschnitt (12) der Halteschiene (10) aufzunehmen, insbesondere mit dem sekundären Abschnitt (12) der Halteschiene (10) in Eingriff zu sein.

11. Sanitärinstallation (1) nach Anspruch 10,
wobei das Sekundärfunktionsmodul (30) in einem Kontaktbereich (K) zu der ersten Halteschiene (10, 10.1) und/oder der zweiten Halteschiene (10, 10.2) einen elektrischen Einlasskontakt aufweist, der dazu eingerichtet ist, zum Führen von Strom mit einer Niederspannung mit einem korrespondierenden elektrischen Auslasskontakt (51) der Halteschiene (10) in Eingriff gebracht zu werden, oder
wobei das Sekundärfunktionsmodul (30) im Bereich der Sekundärfunktionsmodulaufnahme (39) einen elektrischen Einlasskontakt (52) aufweist, der dazu eingerichtet ist, zum Führen von Strom (I) mit einer Niederspannung (V) mit einem korrespondierenden elektrischen Auslasskontakt (51) der Halteschiene (10) im Bereich des sekundären Abschnitts (12) in Eingriff gebracht zu werden.

12. Sanitärinstallation (1) nach einem der vorstehenden Ansprüche,
wobei die Halteschiene (10) sich in einer Tiefenrichtung (T) erstreckt und das Primärfunktionsmodul (20) ein erstes Primärfunktionsmodul (20) und das Sekundärfunktionsmodul (30) ein erstes Sekundärfunktionsmodul (30) ist,
wobei die Sanitärinstallation (1) ferner mindestens eines der folgenden mit der Halteschiene (10) in Eingriff stehenden Funktionsmodule umfasst:
- ein zweites Primärfunktionsmodul, das in Tiefenrichtung (T) beabstandet zu dem ersten Primärfunktionsmodul (20) ist und eine zu dem ersten Primärfunktionsmodul (20) korrespondierende Primärfunktionsmodulhöhe (25) aufweist,
- ein zweites Primärfunktionsmodul, das in Tiefenrichtung (T) beabstandet zu dem ersten Sekundärfunktionsmodul (30) ist und eine zu dem ersten Sekundärfunktionsmodul (30) korrespondierende Primärfunktionsmodulhöhe (25) aufweist,
- ein zweites Sekundärfunktionsmodul, das in Tiefenrichtung (T) beabstandet zu dem ersten Primärfunktionsmodul (20) ist und eine zu dem ersten Primärfunktionsmodul (20) korrespondierende Sekundärfunktionsmodulhöhe (35) aufweist, oder
- ein zweites Sekundärfunktionsmodul, das in Tiefenrichtung (T) beabstandet zu dem ersten Sekundärfunktionsmodul (30) ist und eine zu dem ersten Sekundärfunktionsmodul (30) korrespondierende Sekundärfunktionsmodulhöhe (35) aufweist,
wobei die Halteschiene (10) sich vorzugsweise in Tiefenrichtung (T) in einem Bereich von 30 mm bis 100 mm erstreckt und die duschlatzseitige Primärfunktionsmodul-Seitenfläche (23) einem Abstand maximal 100 mm von der raumseitigen Primärfunktionsmodul-Seitenfläche (24) aufweist, und/oder die duschlatzseitige Sekundärfunktionsmodul-Seitenfläche (33) einem Abstand maximal 100 mm von der raumseitigen Sekundärfunktionsmodul-Seitenfläche (34) aufweist.

13. Sanitärinstallation (1) nach einem der vorstehenden Ansprüche,
wobei Bedienelemente (14) für eine Duscharmatur (15) und/oder eine Steuereinrichtung an der Halteschiene (10) bereitgestellt sind, und/oder
wobei die Halteschiene (10) eine Duscharmatur (15) aufweist.

14. Primärfunktionsmodul (20) für eine Sanitärinstallation (1), insbesondere für eine Sanitärinstallation (1) nach einem der vorstehenden Ansprüche, das mindestens zum Abtrennen eines Duschplatzes (D) eingerichtet und das ausgebildet ist, mit einem Abschnitt einer sich in einem montierten Zustand (Z) senkrecht entlang einer Längserstreckung (L) erstreckenden Halteschiene (10) in Eingriff gebracht zu werden, wobei das Primärfunktionsmodul (20) eine duschplatzseitige Primärfunktionsmodul-Seitenfläche (23), eine gegenüberliegende raumseitige Primärfunktionsmodul-Seitenfläche (24), eine im montierten Zustand (Z) senkrecht verlaufende Primärfunktionsmodulhöhe (25), die kleiner als die Längserstreckung (L) der Halteschiene (10) ist, und zwei gegenüberliegende, sich orthogonal zur Primärfunktionsmodulhöhe (25) erstreckende Primärfunktionsmodul-Stirnseiten (26, 27) aufweist,
wobei das Primärfunktionsmodul (20) vorzugsweise ein Wandmodul (21) ist, das ausschließlich zum Abtrennen eines Duschplatzes (D) eingerichtet ist, oder
das Primärfunktionsmodul (20) vorzugsweise als kombiniertes Sanitärmöbel- und Wandmodul (21) ausgebildet ist, das zum Abtrennen eines Duschplatzes (D) und zum Ausbilden zumindest eines Abschnittes eines Sanitärmöbels (32) eingerichtet ist.

15. Sekundärfunktionsmodul (30) für eine Sanitärinstallation (1), insbesondere für eine Sanitärinstallation (1) nach einem der Ansprüche 1 bis 13, das mindestens zum Ausbilden eines Sanitärmöbels (32) eingerichtet und das ausgebildet ist, mit einem Abschnitt einer sich in einem montierten Zustand (Z) senkrecht entlang einer Längserstreckung (L) erstreckenden Halteschiene (10) in Eingriff gebracht zu werden, wobei das Sekundärfunktionsmodul (30) eine duschplatzseitige Sekundärfunktionsmodul-Seitenfläche (33), eine gegenüberliegende raumseitige Sekundärfunktionsmodul-Seitenfläche (34), eine im montierten Zustand (Z) senkrechte Sekundärfunktionsmodulhöhe (35), die kleiner als die Längserstreckung (L) ist, und zwei sich orthogonal zur Sekundärfunktionsmodulhöhe (35) erstreckende, gegenüberliegende Sekundärfunktionsmodul-Stirnseiten (36, 37) aufweist,
wobei das Sekundärfunktionsmodul (30) vorzugsweise ein Sanitärmöbelmodul (31) ist, das zum Ausbilden eines Sanitärmöbels (32) eingerichtet ist, oder
wobei das Sekundärfunktionsmodul (30) vorzugsweise als kombiniertes Sanitärmöbel- und Wandmodul (21) ausgebildet ist, das zum Abtrennen eines Duschplatzes (D) und zum Ausbilden zumindest eines Abschnittes eines Sanitärmöbels (32) eingerichtet ist.
